# EUROPÄISCHE PATENTSCHRIFT

(11) **EP 0 593 908 B1**
(45) Veröffentlichungstag und Bekanntmachung des Hinweises auf die Patenterteilung: **27.09.1995**
(21) Anmeldenummer: 93114986.8
(22) Anmeldetag: 17.09.1993
(51) Int. Cl.: F01L 13/06, F01L 1/24, F02D 13/04

(54) **Motorstaubremse**
Engine brake with exhaust throttle
Frein moteur avec freinage des gaz d'échappement

(30) Priorität: 20.10.1992 AT 2070/92
(43) Veröffentlichungstag der Anmeldung: 27.04.1994
(73) Patentinhaber: STEYR NUTZFAHRZEUGE AG, A-4400 Steyr (AT)
(72) Erfinder: Haas, Erwin, Dipl.-Ing., A-4400 Steyr (AT); Schlögl, Harald, Dr. Dipl.-Ing., A-4400 Steyr (AT)

(56) Entgegenhaltungen:
- CH-A- 306 146
- DE-A- 3 347 680
- DE-A- 4 206 166
- DE-C- 265 233

## Beschreibung

Die Erfindung betrifft eine Vorrichtung zur Steigerung der Motorbremsleistung von 4-Takt-Hubkolbenbrennkraftmaschinen in Kraftfahrzeugen, wobei im Bremsbetrieb im ersten Takt über die Einlaßventile angesaugte und im zweiten Takt verdichtete Luft durch die am Ende des Verdichtungshubes zusätzlich geöffneten Auslaßventile in die Abgasleitung gegen eine dort in Drosselstellung eingestellte Drosselklappe ausschiebbar ist, wobei an der Nockenwelle beiderseits eines, einen hubübertragenden Stößel betätigenden Auslaßnockens im Bremsbetrieb die zusätzliche Auslaßventilöffnung und-schließung steuernde Bremsnocken angeordnet sind, mit denen der Stößel durch spezielle Vorrichtungsteile für Bremsbetrieb hubwirksam in Wirkverbindung bringbar, im Normalbetrieb aber außer Wirkverbindung gehalten ist, wobei der Stößel in ein erstes Stößelteil, das nur im Normalbetrieb immer mit dem Auslaßnocken hubwirksam in Kontakt steht, und ein nur im Bremsbetrieb nur mit den Bremsnocken zusammenwirkendes zweites Stößelteil unterteilt ist.

Die Erfindung geht aus von der DE-C-265233. Hieraus ist eine Vorrichtung der gattungsgemäßen Art bekannt, bei der an der Nockenwelle beiderseits eines, einen hubübertragenden Stößel betätigenden Auslaßnockens im Bremsbetrieb die zusätzliche Auslaßventilöffnung und -schließung steuernde Bremsnocken angeordnet sind. Mit diesen ist der Stößel durch spezielle Vorrichtungsteile, die eine Druckfeder einschließen, für Bremsbetrieb hubwirksam in Wirkverbindung bringbar, aber im Normalbetrieb außer Wirkverbindung haltbar. Der Stößel ist dabei in ein erstes Stößelteil, das nur im Normalbetrieb immer mit dem Auslaßnocken hubwirksam in Kontakt steht, und ein nur im Bremsbetrieb nur mit den Bremsnocken zusammenwirkendes zweites Stößelteil unterteilt. Um diese Betriebsstellungen und -funktionen zu ermöglichen, sind an beiden Stößelteilen an einander zugewandten Stirnseiten Verzahnungen vorgesehen, die durch eine mechanische Vorrichtung gegeneinander verdrehbar sind. Dabei stehen im Normalbetrieb der Brennkraftmaschine die Zähne der einen Verzahnung den Zahnlücken der anderen Verzahnung gegenüber, können also ineinander eintauchen. Beim Bremsbetrieb dagegen stehen sich Zahn auf Zahn gegenüber, wodurch in Verbindung mit den Bremsnocken andere Betätigungen der Auslaßventile gesteuert werden. Diese Einrichtung ist jedoch, was den fertigungstechnischen und mechanischen Einrichtungsaufwand auch der Verstelleinrichtung betrifft, viel zu kompliziert, um in modernen Brennkraftmaschinen Verwendung finden zu können.

Eine andere Vorrichtung zur Steigerung der Motorbremsleistung ist aus der CH-A-306 146 bekannt. Dort kommt eine Nockenwelle zur Anwendung, an der Auslaßnocken und beiderseits derselben zwei jeweils um 180° versetzte Bremsnocken gegeben sind. Diese Nocken wirken über einen hubübertragenden Stößel und weitere Teile des Ventiltriebes auf ein Auslaßventil. Am unteren Ende des hubübertragenden Stößels sind dabei eine Rolle und beiderseits derselben zwei feste Auflaufflächen gegeben. Die Rolle ist dabei so am Stößel gelagert und im Durchmesser so groß, daß sie beim normalen Ladungswechsel immer in Steuerkontakt mit dem Auslaßnocken bleibt. Für die Steuerung des Stößels im Bremsbetrieb ist eine spezielle mechanische Vorrichtung vorgesehen. Diese besteht gemäß Fig. 3 aus einer mechanisch schwenkbaren Welle, die für jedes Auslaßventil einen Hebel mit einem Zapfen und einem auf letzterem gelagerten, in Zungen auslaufenden Zwischenstück trägt. Im Normalbetrieb für normalen Ladungswechsel ist die Welle mit dem Hebel soweit verschwenkt, daß die Zungen des Zwischenstückes nicht zwischen den stößelseitigen Auflaufflächen und den Bremsnocken gegeben sind, sondern unter der Einwirkung einer Zugfeder mit ihren vorderen Enden lediglich in Anlagekontakt mit den Bremsnocken gehalten bleiben. Für den Bremsbetrieb erfolgt ein gegensinniges Drehen der Welle über den Hebel, wodurch die Zungen des Zwischenstückes in den Wirkbereich der Bremsnocken zwischen diese und die Auflaufflächen des Stößels geschoben werden.

Diese Vorrichtung ist ersichtlicherweise äußerst bauaufwendig und erfordert außerdem auch sehr viel Raum im Motor. Als weiterer Nachteil ist anzuführen, daß die Zungen des Zwischenstückes ständig an den Laufflächen der Bremsnocken an- bzw. aufliegen und daher einem ständigen Verschleiß unterliegen.

In anderen Figuren dieser Patentschrift sind noch kompliziertere Vorrichtungen offenbart, die zudem die gleichen, wie vorstehend geschilderten Nachteile, hervorrufen.

Es ist daher Aufgabe der Erfindung, eine Vorrichtung zur Steigerung der Motorbremsleistung von 4-Takt-Hubkolbenbrennkraftmaschinen der eingangs genannten Art dahingehend zu verbessern, daß sie wesentlich weniger Bauraum als die bekannte Lösung beansprucht, außerdem weniger verschleißbehaftet ist und zudem eine wesentlich höhere Motorbremsleistung bewirkt.

Diese Aufgabe ist erfindungsgemäß dadurch gelöst, daß der Stößel in ein erstes Stößtelteil, das mit einem zentralen Kolben nur im Normalbetrieb immer mit dem Auslaßnocken hubwirksam in Kontakt steht, und ein, nur im Bremsbetrieb nur mit den Bremsnocken zusammenwirkendes zweites Stößelteil unterteilt ist, das teilweise ins erste eintauchend leckagearm längs dessen Kolben hubbegrenzt zwischen zwei Endstellungen beweglich ist und dabei in seiner während des Normalbetriebes zurückgezogenen Endstellung hydraulisch bzw. hydromechanisch durch Zufuhr von Druckmittel in einen vorderen Druckraum gegenüber dem Kolben verblockbar, aus dieser Endstellung nach Aufhebung der Verblockung durch Zufuhr von Druckmittel in einen rückseitig gegebenen, hinteren Druckraum in seine ausgefahrene Endstellung verschiebbar und dort während des Bremsbetriebes aufgrund hydraulischer Verblockung des rückseitigen Druckraumes in hubwirksamer Verbindung mit dem ersten Stößelteil haltbar sowie nach Aufhebung dieser Druckraumverblockung für Übergang vom Brems- in Normalbetrieb durch die Bremsnocken wieder in Richtung seiner zurückgezogenen Endstellung drückbar und in dieser wieder durch hydraulische Druckmittelzufuhr zum vorderen Druckraum verblockbar ist.

Durch die erfindungsgemäße Aufteilung des Stößels in die beiden Stößelteile wird in der Brennkraftmaschine praktisch nicht mehr Raum als für einen herkömmlichen Ventiltrieb benötigt. Die notwendige elektrohydraulische Steuereinrichtung läßt sich ohne nennenswerten Platzmehrbedarf leicht in bzw. an der Brennkraftmaschine unterbringen. Ein weiterer Vorteil der erfindungsgemäßen Lösung ist darin begründet, daß aufgrund ihrer Ausgestaltung eine Motorbremsleistung erzielbar ist, die im Bereich der doppelten Motorleistung liegt.

Nachstehend ist die erfindungsgemäße Vorrichtung anhand mehrerer in der Zeichnung dargestellter Ausführungsbeispiele noch näher erläutert. In der Zeichnung zeigen:
- Figuren 1A, 2A, 3A, 4A, 5A, 6A, 7A, 8A: je eine Ausführungsform der erfindungsgemäßen Vorrichtung, eingestellt für normalen Ladungswechsel, in Verbindung mit einem Ventilbetrieb,
- Figuren 1B, 2B, 3A, 4B, 5B, 6B, 7B, 8B: die zifferngleiche Ausführungsform der erfindungsgemäßen Vorrichtung eingestellt für Bremsbetrieb,
- Fig. 5C: eine vergrößerte Einzeldarstellung des Stößels gemäß Fig. 5B,
- Fig. 5D: einen Schnitt durch den Stößel gemäß Fig. 5A, B entlang der in Fig. 5C eingetragenen Schnittlinie,
- Fig. 7C: einen Schnitt durch den Stößel gemäß Fig. 7A, entlang der dort eingetragenen Schnittlinie,
- Fig. 7D: einen Schnitt durch den Stößel gemäß Fig. 7B, entlang der dort eingetragenen Schnittlinie,
- Fig. 7E: eine vergrößerte Darstellung des Stößels gemäß Fig. 7A,
- Fig. 7F: einen Schnitt durch den Stößel gemäß Fig. 7A, B entlang der in Fig. 7E eingetragenen Schnittlinie,
- Fig. 8C: einen Schnitt durch den Stößel gemäß Fig. 8A, entlang der dort eingetragenen Schnittlinie,
- Fig. 8D: einen Schnitt durch den Stößel gemäß Fig. 8B, entlang der dort eingetragenen Schnittlinie,
- Fig. 9A: schematisch die den Darstellungen gemäß Fig. 1A, 2A, 3A, 4A, 6A, 7A, 8A zugehörige elektrohydraulische Steuereinrichtung mit für normalen Ladungswechsel eingestellten Organen,
- Fig. 9B: schematisch die elektrohydraulische Steuereinrichtung gemäß Fig. 9A mit für Bremsbetrieb eingestellten Organen,
- Fig. 10A: schematisch die der Darstellung gemäß Fig. 5A zugehörige elektrohydraulische Steuereinrichtung mit für normalen Ladungswechsel eingestellten Organen,
- Fig. 10B: schematisch die der Darstellung gemäß Fig. 5B zugehörige elektrohydraulische Steuereinrichtung gemäß Fig. 10A mit für Bremsbetrieb eingestellten Organen.

In den einzelnen Figuren sind des besseren Verständnisses wegen gleiche Bauteile mit gleichen Bezugszeichen angezogen. Desweiteren sind in den Figuren 1A, 1B, 2A, 2B, 3A, 3B, 4A, 4B, 5A, 5B, 6A, 6B, 7A, 7B, 8A und 8B die Ventiltriebe nur in Verbindung mit einem Auslaßventil dargestellt, als dies für die Kenntlichmachung der Verhältnisse für normalen Ladungswechsel bzw. Bremsbetrieb notwendig erscheint, da für die anderen Auslaßventile der Brennkraftmaschine die gleichen Verhältnisse gelten. Schließlich sind die Abgasleitung des Fahrzeugs mit Drosselklappe und zugehörigem Steuersystem für deren Einstellung in Durchlaß- und Drosselstellung nur in den Fig. 1A, 1B und 2A, 2B dargestellt, da bei den anderen Ausführungsbeispielen gleiche Verhältnisse gegeben sind.

Die erfindungsgemäße Vorrichtung zur Steigerung der Motorbremsleistung in Kraftfahrzeugen ist generell bei allen 4-Takt-Hubkolbenbrennkraftmaschinen anwendbar, deren Gaswechselventile über einen, eine Nockenwelle und hubübertragende Organe aufweisenden Ventiltrieb gesteuert sind. Diese universelle Anwendbarkeit geht auch aus der Zeichnung hervor, denn dort ist die erfindungsgemäße Vorrichtung gemäß Fig. 1A, 1B und 7A, 7B Teil eines von unten liegender Nockenwelle 1 aus gesteuerten Kipphebeltriebes mit hydraulischem Ventilspielausgleich, gemäß Fig. 2A, 2B, 5A, 5B und 8A, 8B Teil eines von unten liegender Nockenwelle 1 aus gesteuerten Kipphebeltriebes ohne Ventilspielausgleich, gemäß Fig. 3A, 3B Teil eines von oben liegender Nockenwelle 1 aus gesteuerten Tassenstößeltriebes ohne Ventilspielausgleich, gemäß Fig. 4A, 4B Teil eines von oben liegender Nockenwelle 1 aus gesteuerten Schlepphebeltriebes und gemäß Fig. 6A, 6B Teil eines Kipphebeltriebes mit direkt am Kipphebel über den eingebauten Stößel von unten her wirkender Nockenwelle 1.

Das vom jeweils dargestellten Ventiltrieb gesteuerte Auslaßventil ist mit 2 bezeichnet. Der zugehörige, durch einen nicht dargestellen Zylinder und den Zylinderkopf 3 begrenzte Brennraum ist mit 4 bezeichnet. Der dem Auslaßventil 2 zugehörige Auslaßkanal 5 kommuniziert über einen am Zylinderkopf außenseitig angeschlossenen Krümmer 6 mit einer Abgasleitung 7, in die ein Drosselventil 8 eingebaut ist. Letzteres ist drehbar gelagert, im Normalbetrieb der 4-Takt-Hubkolbenbrennkraftmaschine auf vollen Durchlaß eingestellt (siehe Fig. 1A und 2A), für Bremsbetrieb dagegen in eine Drosselstellung einstellbar, in der der Durchlaßquerschnitt der Abgasleitung 7 vollständig bzw. größtenteils abgesperrt ist. Zur Ein- bzw. Verstellung der Drosselklappe 8 ist dieser ein Betätigungsmechanismus, insbesondere Stellmotor 9 zugeordnet, der seine Befehle von einer elektronischen Regel- und Steuereinrichtung 10 erhält, bei der es sich um ein eigenständiges Bauteil oder den für das Betriebsmanagement der Brennkraftmaschine zuständigen Bordcomputer des Kraftfahrzeuges handeln kann.

Zur Steuerung der Auslaßventile 2 sind an der Nockenwelle 1 Auslaßnocken 11 gegeben, mit denen aufgrund ihrer Nockenkontur im Normalbetrieb über die erfindungsgemäßen Stößel 12 das Öffnen und Schließen der Auslaßventile 2 für normalen Ladungswechsel im jeweils zweiten und vierten Takt der 4-Takt-Hubkolbenbrennkraftmaschine steuerbar ist. Beiderseits eines Auslaßnockens 11 sind Bremsnocken 13, 14 gegeben, die gleich ausgebildet und auch winkelmäßig gleich in Bezug auf letzteren angeordnet sind. Diese dienen dazu, im Bremsbetrieb über einen erfindungsgemäßen Stößel 12 eine zusätzliche Öffnung und Schließung eines Auslaßventiles 2 zu steuern, wobei im Bremsbetrieb der 4-Takt-Hubkolbenbrennkraftmaschine im ersten Takt über die nicht dargestellten Einlaßventile angesaugte und im zweiten Takt verdichtete Luft durch die am Ende des Verdichtungshubes zusätzlich geöffneten Auslaßventile in die Abgasleitung 7 gegen die dort in Drosselstellung eingestellte Drosselklappe 8 im Sinne einer Steigerung der Motorbremsleistung ausschiebbar ist. Dabei sind die Bremsnocken 13, 14 vorzugsweise derart ausgestaltet, daß im Bremsbetrieb die Auslaßventile 2 bei einem Kurbelwellenlaufwinkel von 160° nach OT geöffnet und bei einem Kurbelwellenlaufwinkel von 400° nach OT wieder geschlossen werden sowie in Öffnungsstellung über diesen Winkelweg in konstantem Abstand von ihrer Schließposition gehalten bleiben. Die Nockenhöhe der Bremsnocken 13, 14 ist dabei vorzugsweise so bemessen, daß der Öffnungshubweg der Auslaßventile 2 im Bremsbetrieb nur etwa 1/6 bis 1/5 desjenigen beträgt, der von den Auslaßnocken 11 durch deren maximale Höhe vorgegeben ist.

Der erfindungsgemäße Stößel kennzeichnet sich generell dadurch, daß er in ein erstes Stößelteil 15, das mit einem zentralen Kolben 16 nur im Normalbetrieb der Brennkraftmaschine immer mit dem zugehörigen Auslaßnocken 11 hubwirksam in Kontakt steht, und ein nur im Bremsbetrieb nur mit den Bremsnocken 13, 14 zusammenwirkendes zweites Stößelteil 17 unterteilt ist. Dieses zweite Stößelteil 17 ist teilweise ins erste Stößelteil 15 eintauchend, leckagearm längs dessen Kolben 16 hubbegrenzt zwischen zwei Endstellungen beweglich. Während des Normalbetriebes der Brennkraftmaschine ist das zweite Stößelteil 17 in seiner zurückgezogenen Endstellung (siehe Fig. 1A, 2A, 3A, 4A, 5A, 6A, 7A, 8A) hydraulisch bzw. hydromechanisch durch Zufuhr von Druckmittel in einen vorderen Druckraum 18 gegenüber dem Kolben 16 des ersten Stößelteiles 15 verblockbar. Aus dieser Endstellung ist das zweite Stößelteil 17 nach Aufhebung dieser Verblockung durch Zufuhr von Druckmittel in einen rückseitig gegebenen, hinteren Druckraum 19 in seine für Bremsbetrieb notwendige, ausgefahrene Endstellung (siehe Fig. 1B, 2B, 3B, 4B, 5B, 6B, 7B, 8B) verschiebbar und in dieser vorderen Endstellung während des Bremsbetriebes aufgrund hydraulischer Verblockung des rückseitigen Druckraumes 19 in hubwirksamer Verbindung mit dem ersten Stößelteil 15 haltbar. Für einen Übergang vom Brems- in Normalbetrieb ist diese besagte Druckraumverblockung aufhebbar und dann das zweite Stößelteil 17 durch die Bremsnocken 13, 14 wieder in Richtung seiner zurückgezogenen Endstellung drückbar, in der es dann wieder durch hydraulische Druckmittelzufuhr zum vorderen Druckraum 18 verblockbar ist.

Nachstehend ist auf Einzelheiten der verschiedenen Ausführungsformen des erfindungsgemäßen Stößels 12 näher eingegangen.

Bei den Ausführungsbeispielen gemäß Fig. 2, 4, 5, 6 und 8 besteht das erste Stößelteil 15 aus einer kreisringzylindrischen Buchse 20 mit Boden 21, an dem sich fest vereinigt mit ihm der vorn aus der Buchse 20 herausragende und koaxial zu letzterer angeordnete Schaft 22 des Kolbens 16 anschließt.

Bei den Ausführungsbeispielen gemäß Fig. 1 und 7 besteht das erste Stößelteil 15 - um einen hydraulischen Ventilspielausgleich zu ermöglichen - aus zwei Hauptteilen, wobei das eine Hauptteil durch eine kreisringzylindrische, an einem Ende einen einstückig mit ihr aus gebildeten Boden 23 aufweisende Buchse 24 und das andere Hauptteil durch den koaxial in der Buchse 24 beweglich angeordneten, dort an deren Boden 23 indirekt hydraulisch abgestützten Kolben 16 gebildet ist. Dabei ist der als eigenständiges Bauteil vorgefertigte Kolben 16 des ersten Stößelteiles 15 mit einem im hinteren Endbereich des Kolbenschaftes 25 gegebenen kreiszylindrischen Druckteller 26 leckagearm längs der Innenwand der Buchse 24 geführt. Hinter besagtem Druckteller 26 ist ein in Verbindung mit der Buchse 24 und deren Boden 23 begrenzter Ventilspielausgleichsdruckraum 27 gegeben, in den - wie aus Fig. 1A und 1B ersichtlich - eine vorgespannte Druckfeder 28 eingebaut sein kann und der - um einen ständigen Ventilspielausgleich zu bewirken - permanent mit Druckmittel bestimmten Druckes versorgt ist.

Beim Ausführungsbeispiel gemäß Fig. 3 ist das erste Stößelteil 15 durch einen einstückig hergestellten Grundkörper gebildet, der aus einem kreiszylindrischen Druckkopf 29 sowie einem vorn an letzterem koaxial anschließenden Schaft 30 des Kolbens 16 beteht. Dieses so gestaltete erste Stößelteil 15 ist ebenso wie das zweite Stößelteil 17 leckagearm in einer ortsfest in einem Lagerbock 31 fixierten Aufnahmehülse 32 axial verschieblich geführt. Aus dieser Aufnahmehülse 32 ragt der Kolben 16 des ersten Stößelteiles 15 heraus. An der Rückseite des ersten Stößelteiles 15 ist das Auslaßventil 2 mit seinem Schaft fest angeschlossen. Außerdem ist das erste Stößelteil 15 über eine rückseitig an diesem angreifende Druckfeder 33 am Boden 34 der Aufnahmehülse 32 abgestützt. Durch die Druckfeder 33 wird das erste Stößelteil permanent in Richtung Auslaßnocken 11 gedrückt, um einen sicheren Steuerkontakt zu gewährleisten.

Im Fall der Ausführungsbeispiele gemäß Fig. 1, 2, 3, 4, 5 und 6 ist das erste Stößelteil 15 für eine gleitende Hubübertragung von der Nockenwelle 1 her ausgebildet. Hierzu trägt der koaxial aus dem Innenraum der Buchse 20 bzw. 24 des ersten Stößelteils 15 bzw. der Aufnahmehülse 32 herausragende Kolbenschaft 22 bzw. 25 bzw. 30 an seinem äußeren freien Ende eine lösbar befestigte - angeschraubte oder auf einem Zapfen aufgeschrumpfte -, ihm gegenüber durchmessergrößere Stirnplatte 35. Diese ist Bestandteil des Kolbens 16 und hat einen Durchmesser, der so groß bemessen ist, daß sie nur mit dem Auslaßnocken 11 zusammenwirken kann. Im Normalbetrieb der Brennkraftmaschine steht dabei das erste Stößelteil 15 mit der Vorderseite der Stirnplatte 35 ständig in Anlagekontakt mit dem Auslaßnocken 11. Mit ihrer Rückseite bildet die Stirnplatte 35 den im Bremsbetrieb die vordere ausgefahrene Endstellung des zweiten Stößelteils 17 markierenden Anschlag sowie die vordere Begrenzung des vorderen Druckraumes 18.

Bei den Ausführungsbeispielen gemäß Fig. 1, 2, 3, 4 und 6 besteht das zweite Stößelteil 17 aus einem ringzylindrischen, mit seiner Durchgangsbohrung 36 leckagearm am Kolbenschaft 22 bzw. 25 bzw. 30 und mit seiner Außenseite 37 leckagearm in der Buchse 20 bzw. 24 des ersten Stößelteils bzw. der Aufnahmehülse 32 geführten Schaft 38 und einem vorn an diesem anschließenden, demgegenüber durchmessergrößeren ringzylindrischen Kopfteil 39. An der Rückseite 40 des Schaftes 38 grenzt der hintere Druckraum 19 an. Die vordere Stirnfläche 41 am Schaft 38 begrenzt den Hubweg des zweiten Stößelteils 17 in Richtung ausgefahrener vorderer Bremsbetriebs-Endstellung. Das Kopfteil 39 umgreift innenseitig die am Kolbenschaft 22 bzw. 25 bzw. 30 gegebene Stirnplatte 35 umfangsseitig leckagearm. Mit der am Kopfteil 39 gegebenen vorderen Stirnfläche 42 wirkt das zweite Stößelteil 17 im Bremsbetrieb mit den an diametral gegenüberliegenden Stellen anliegenden Bremsnocken 13, 14 zusammen. Durch die Rückseite 43 des Kopfteils 39 wird der Hubweg in Richtung zurückgezogener Endstellung des zweiten Stößelteils 17 in Verbindung mit einer den diesbezüglichen Anschlag bildenden Fläche begrenzt, bei der es sich um die Stirnseite der Buchse 20 bzw. 24 des ersten Stößelteis oder der Aufnahmehülse 32 oder eines diese Teile aufnehmenden Motorenteiles 31 bzw. 44 handelt, in dem jene Aufnahmebohrung 45 gegeben ist, in der der Stößel 12 aufgenommen ist. Bei diesen Ausführungsbeispielen (Fig. 1, 2, 3, 4 und 6) ist der vordere Druckraum 18 seitens des zweiten Stößelteiles 17 durch einen an der vorderen Stirnfläche 41 von dessen Schaft 38 innenseitig umlaufenden, zu dessen zentraler Durchgangsbohrung 36 und zur Stirnplatte 35 hin offenen Einstichkanal 46 gebildet.

Das Ausführungsbeispiel gemäß Fig. 5 ist auf eine hydromechanische Verblockung des zweiten Stößelteils 17 in zurückgezogener Endstellung ausgelegt. Zur mechanischen Verriegelung dienen dabei zwei Kreisringsegmente 47, 48. Um diese montieren zu können, muß in diesem Fall das zweite Stößelteil 17 aus zwei Teilen hergestellt werden, die beim Zusammenbau zwischen sich die beiden Kreisringsegmente 47, 48 aufnehmen und dann miteinander verschraubt werden. Im einzelnen besteht das zweite Stößtelteil 17 - wie im Detail gut aus Fig. 5C und 5D ersichtlich - aus einer ringzylindrischen Hülse, die außenseitig leckagearm in der Buchse 20 des ersten Stößelteiles 15 oder alternativ hierzu in der Aufnahmehülse 32 geführt ist. Diese Hülse wiederum besteht aus zwei koaxial ineinander fixiert befestigten Hülsenteilen 49, 50, die zwischen einander zugewandten Stirnflächen die beiden Kreisringsegmente 47, 48 aufnehmen. Durch die beiden miteinander verbundenen Hülsenteile 49, 50 führt eine zentrale Durchgangsbohrung 53. Mit dem hinteren Abschnitt dieser zentralen Durchgangsbohrung 53 ist das zweite Stößelteil 17 leckagearm am Kolbenschaft 22 und mit dem vorderen, erweiterten Abschnitt der zentralen Durchgangsbohrung 53 leckagearm längs der Stirnplatte 35 des ersten Stößelteils 15 geführt. Zur Bildung des vorderen Druckraumes 19 ist an der Hülse in einer hinter der Stirnplatte 35 beabstandet von dieser gegebenen Querebene eine außen umlaufende, von Stirnkanten beider Hülsenteile 49, 50 vorn und hinten begrenzte Ringnut 54 gegeben, die über eine Querbohrung 55 mit einer durch die beiden Hülsenteile 49, 50 begrenzten Ringnut 56 kommuniziert, in der die beiden Kreisringsegmente 47, 48 eingesetzt sind. Diese beiden Kreisringsegmente 47, 48 haben planparallele Ober- und Unterseiten, wobei eine dieser beiden Seiten abgestuft ist, so daß an der jeweiligen Kreisringsegment-Außenseite eine größere axiale Höhe als an der Innenseite und somit unterschiedlich große Druckflächen gegeben sind. Diese beiden Kreisringsegmente 47, 48 sind zur Verblockung der beiden Stößelteile 15, 17 durch von radial außen nach innen wirkenden Druckmitteldruck teilweise in eine am Kolbenschaft 22 außen in entsprechender Axiallage umlaufende Verblockungsnut 57 quer einschiebbar. Diese Verblockungsnut 57 gibt aufgrund ihrer Lage die zurückgezogene Endstellung des zweiten Stößelteils 17 vor. Diese Verblockung ist durch Druckmittelzufuhr aus dem Kolbenschaftinneren nach radial außen aufhebbar, was eine vollständige Rückführung der Kreisringsegmente 47, 48 in die hülsenseitige Ringnut 56 bewirkt.

Bei den Ausführungsbeispielen gemäß Fig. 7 und 8 kommen Rollenstößel zur Anwendung. Demzufolge ist abweichend von den Lösungen der Fig. 1 bis 6 der koaxial aus dem Innenraum der Buchse 20 bzw. 24 des ersten Stößelteils 15 bzw. der Aufnahmehülse 32 herausragende Kolbenschaft 22 bzw. 25 bzw. 30 an seinem dort gegebenen freien Ende gegabelt. Zwischen den Gabelteilen 58, 59 ist eine Stößelrolle 60 gelagert, und zwar über eine auch Querbohrungen der Gabelteile 58, 59 durchdringende und letztere außen ein gewisses Maß überragende Lagerachse 63. Das zugehörige zweite Stößelteil 17 besteht in diesen Fällen aus einem ringzylindrischen, innenseitig mit seiner koaxialen Durchgangsbohrung 64 leckagearm am Kolbenschaft 22 bzw. 25 bzw. 30 und außenseitig leckagearm in der Buchse 20 bzw. 24 des ersten Stößelteils 15 bzw. der Aufnahmehülse 32 geführten Schaft 65, an dessen Rückseite 66 der hintere Druckraum 19 angrenzt und an dessen vorderem Ende ein durchmessergrößerer Radialbund 67 gegeben ist. Über die vordere Stirnfläche 68 am Radialbund 67 wirkt das zweite Stößelteil 17 im Bremsbetrieb mit den an diametral gegenüberliegenden Stellen angreifenden Bremsnocken 13, 14 zusammen. Durch die Rückseite 69 am Radialbund 67 wird der Hubweg in Richtung zurückgezogener Endstellung des zweiten Stößelteiles in Verbindung mit einer den diesbezüglichen Anschlag bildenden Fläche begrenzt, bei der es sich wie in den anderen Ausführungsbeispielen um die Stirnseite der Buchse 20 bzw. 24 oder der Aufnahmehülse 32 oder eine Fläche an einem den Stößel aufnehmenden Motorteil 31 bzw. 44 handelt. Die axiale Relativbewegbarkeit zwischen dem Kolbenschaft 22 bzw. 25 bzw. 30 des ersten Stößelteils 15 und dem zweiten Stößelteil 17 wird durch achsparallele Längsnuten 70, 71 in letzterem sichergestellt, in welche die vorstehenden Enden der die Stößelrolle 60 tragenden Lagerachse 63 exakt quer- und längsgeführt mit geringem Spiel eingreifen. Die rückwärtigen Bogenflächen 72, 73 der Längsnuten 70, 71 wirken dabei als Anschläge, durch die in Verbindung mit der Lagerachse 63 die vordere ausgefahrene Bremsbetriebs-Endstellung des zweiten Stößelteiles 17 festgelegt wird. Außerdem bilden die Nuträume der Längsnuten 70, 71 hinter der Lagerachse 63 in Verbindung mit deren zugewandten Umfangsabschnitten den vorderen Druckraum 18 (siehe Fig. 7C und 8C).

Unabhängig von der jeweiligen Ausgestaltung der Stößelteile ist der vordere Druckraum 18 über einen, sich aus intern des Kolbenschaftes 22 bzw. 25 bzw. 30 und der Buchse 20 bzw. 24 bzw. der Aufnahmehülse 32 gegebenen Abschnitten 74/1, 74/2, 74/3, 74/4, 74/5 zusammensetzenden Druckmittelkanal 74 mit Druckmittel versorgt, das über eine teils intern (75/1) des den Stößel 12 aufnehmenden Motorenteils 31 bzw. 44, teils extern (75/2) des letzteren gegebene Druckmittelzuleitung 75 bereitgestellt wird.

Im Fall der Ausführungsbeispiele gemäß Fig. 1 und 7 mit hydraulischem Ventilspielausgleich ist der Ventilspielausgleichsdruckraum 27 gleichzeitig auch Teil des Druckmittelkanales 74. Als Druckmittel kann dabei entweder aus dem motorinternen Ölkreislauf abgeleitetes und auf einen Druck von beispielsweise 5 bar eingestelltes Motoröl oder aus dem hydraulischen Arbeitskreis der Lenkhilfepumpe des Fahrzeuges abgeleitetes und auf einen Druck von beispielsweise 5 bar eingestelltes Servoöl verwendet werden. Diese Druckmittelquelle ist in Fig. 9A und 9B generell mit 76 bezeichnet. Wie gut aus dem den Ausführungsbeispielen gemäß Fig. 1 bis 4 und 6 bis 8 zugehörigen Schema gemäß Fig. 9 hervorgeht, ist in die außerhalb des Stößels 12 gegebene Druckmittelzuleitung 75 ein nur in Zufuhrrichtung des Druckmittels durchlässiges Rückschlagventil 77 eingebaut, mit dem durch Halten des Druckes in den davor gegebenen Druckmittelwegen die hydraulische Verblockung der beiden Stößelteile 15, 17 in zurückgezogener Endstellung des zweiten Stößelteiles 17 bewerkstelligbar ist.

Der bei den Ausführungsbeispielen gemäß Fig. 1 bis 4 und 6 bis 8 rückseitig des zweiten Stößelteiles 17 gegebene hintere Druckraum 19 ist über einen intern des ersten Stößelteiles 15 bzw. der Aufnahmehülse 32 gegebenen Druckmittelkanal 78 mit Druckmittel versorgbar, das über eine teils intern (79/1) des den Stößel 12 aufnehmenden Motorenteils 31 bzw. 44, teils extern des letzteren (79/2) gegebene Druckmittelzuleitung 79 bereitgestellt wird. In diese Druckmittelzuleitung 79 ist ebenfalls ein nur in Zuführrichtung durchlässiges, zum Halten des Verblockungsdruckes in den danach gegebenen Druckmittelwegen dienendes Rückschlagventil 80 eingebaut. Die Druckmittelzuleitung 79 wird ebenso wie die Druckmittelzuleitung 75 aus der gleichen Druckmittelquelle 76 mit Druckmittel versorgt. In die Druckmittelzuleitung 79 ist strömungsmäßig vor dem Rückschlagventil 80 ein auf Durchlaß oder Absperrung schaltbares Magnetventil 81 eingebaut. Außerdem zweigt strömungsmäßig nach dem Rückschlagventil 80 von der Druckmittelzuleitung 79 eine zur Druckmittelquelle 76 rückgeführte Entlastungsleitung 82 ab, in die ebenfalls ein auf Durchlaß oder Absperrung schaltbares Magnetventil 83 eingebaut ist. Beide Magnetventile 81, 83 sind über elektrische Leitungen 84, 85 mit eingebautem Schalter 86, 87 mit einer elektronischen Steuereinrichtung 88 verbunden und auf Befehle derselben hin schaltbar. Beide Schalter 86, 87 sind durch ein gemeinsames, ebenfalls durch Befehle der Steuereinrichtung 88 gesteuertes Betätigungsorgan in ihre beiden Schaltstellungen - wie aus Fig. 9A und 9B ersichtlich - schaltbar, wobei jeweils die eine Schaltstrecke durchgeschaltet und die andere offen ist.

Aufgrund dieser elektrohydraulischen Steuereinrichtung ergibt sich für die Ausführungsbeispiele gemäß Fig. 1 bis 4 und 6 bis 8 folgende Funktion. Aufgrund der in Fig. 9A gezeigten Schaltposition der Magnetventile 81 und 83 mit in Sperrstellung geschaltetem Magnetventil 81 und auf Durchlaß geschaltetem Magnetventil 83 ergibt sich am erfindungsgemäßen Stößel eine Einstellung von dessen beiden Stößelteilen 15, 17 für normalen Ladungswechsel. Wie aus den Fig. 1A, 2A, 3A, 4A, 6A, 7A, 8A ersichtlich, wird dabei das zweite Stößelteil 17 aufgrund des im vorderen Druckraum 18 wirkenden Druckes bei gleichzeitig entlastetem hinterem Druckraum 19 in seiner zurückgezogenen hinteren Endstellung gehalten, so daß der Stößel 12 nur über den Auslaßnocken 11 für ein Öffnen und Schließen des Auslaßventiles 2 im Sinne des normalen Ladungswechsels betätigbar ist. Sobald vom Fahrer des Fahrzeugs jedoch die Motorbremse 90 betätigt wird (siehe Fig. 1B, 2B) wird aufgrund eines entsprechend ihr zugeführten Signals von der Regel- und Steuereinrichtung 10 eine Überführung der Drosselklappe 8 in Drosselposition iniziiert und ein entsprechender Befehl an die Steuereinrichtung 88 für Einleitung des Bremsbetriebes geleitet. Von der Steuereinrichtung 88 wird dann ein Umschalten der Schalter 86, 87 aus der in Fig. 9A gezeigten in die in Fig. 9B gezeigte Schaltposition veranlaßt, mit der Folge, daß dann das Magnetventil 81 auf Durchlaß geschaltet und das Magnetventil 83 auf Absperrung geschaltet wird. Damit ist die Entlastungsleitung 82 abgesperrt und über die Druckmittelzuleitung 79 wird der hintere Druckraum 19 im Stößel 12 druckbeaufschlagt, mit der Folge, daß das zweite Stößelteil 17 in seine vordere BremsbetriebsEndstellung überführt wird und aufgrund des durch das Rückschlagventil 80 gehaltenen Druckes dann während des Bremsbetriebes in dieser vorderen Bremsbetriebs-Endstellung hydraulisch verblockt mit dem ersten Stößelteil 15 gehalten bleibt. Während des Bremsbetriebes wird das Auslaßventil 2 somit über den Stößel 12 nicht nur vom Nocken 11 der Nockenwelle 1 geöffnet, sondern zeitlich versetzt in der weiter vorn bereits beschriebenen Art und Weise auch zusätzlich über die nun auch stößelhubwirksamen Bremsnocken 13, 14.

Sobald vom Fahrer durch Beendigung der Betätigung der Motorbremse 90 eine Aufhebung des Bremsbetriebes initiiert wird, veranlaßt die Regel- und Steuereinrichtung 10 wieder ein Überführen der Drosselklappe 8 in deren Öffnungsstellung (siehe Fig. 1A, 2A) und gibt gleichzeitig einen entsprechenden Befehl an die Steuereinrichtung 88, die dann durch entsprechende Befehle ein Umschalten der Schalter 86 und 87 sowie Magnetventile 81, 83 in ihre in Fig. 9A gezeigte Schaltposition veranlaßt, in der dann das Magnetventil 81 wieder auf Absperrung und das Magnetventil 83 auf Durchlaß geschaltet ist. Dadurch ist die Druckmittelzufuhr über die Druckmittelzuleitung 79 zum hinteren Druckraum 19 unterbunden und gleichzeitig dessen Druckentlastung über die nun frei gegebene Entlastungsleitung 82 möglich. Nach dieser Aufhebung der hydraulischen Verblockung des hinteren Druckraumes wird das zweite Stößelteil 17 bremsnockengestützt in Richtung seiner zurückgezogenen Endstellung gedrückt, die weitere Rückführung in die zurückgezogene Endstellung bei gleichzeitiger Druckmittelverdrängung aus dem hinteren Druckraum 9 infolge der Rückbewegung des zweiten Stößelteils 17 sowie die hydraulische Verblockung des zweiten Stößelteiles 17 in der zurückgezogenen Endstellung wird dann wiederum über den im vorderen Druckraum 18 wirksamen Druckmitteldruck bewerkstelligt.

Beim Ausführungsbeispiel gemäß Fig. 5 sind aufgrund der hydromechanischen Verblockung der beiden Stößelteile 15, 17 intern des Stößels 12 und innerhalb der elektrohydraulischen Steuereinrichtung geringfügig andere Verhältnisse als bei den übrigen Ausführungsbeispielen gegeben. So bildet die Verblockungsnut 57 am Kolbenschaft 22 des ersten Stößelteils 15 auch einen inneren Druckraum, der gleichzeitig mit dem hinteren Druckraum 19 ebenso wie dieser über intern des ersten Stößelteils 15 gegebene Kanäle 93/1, 93/2, 93/3, 93/4, 93/5 durch den Druck des solchermaßen zuführbaren Druckmittels druckbelastbar bzw. durch Druckabbau des anstehenden Druckmittels druckentlastbar ist. Der vordere Druckraum 18; 54, 55 ist über einen in bzw. an der Buchse 20 bzw. 24 des ersten Stößelteiles 15 bzw. der Aufnahmehülse 32 gegebenen Druckmittelkanal 91, bestehend aus einer äußeren Ringnut 91/1 und einer davon abgehenden Querbohrung 91/2, mit Druckmittel versorgbar, und zwar aus einer teils intern (92/1) des den Stößel 12 aufnehmenden Motorenteils 31 bzw. 44, teils extern (92/2) des letzteren gegebene Druckmittelzuleitung 92. Die intern des ersten Stößelteils 15 gegebenen, zur Druckmittelversorgung des hinteren Druckraumes 19 und des durch die Verblockungsnut 57 gebildeten inneren Druckraumes dienenden Kanäle 93/1, 93/2, 93/3, 93/4, 93/5 sind ebenfalls aus einer teils intern (94/1) des den Stößel 12 aufnehmenden Motorenteils 31 bzw. 44, teils extern (94/2) des letzteren gegebene Druckmittelzuleitung 94 mit Druckmittel versorgbar. Wie aus Fig. 10A, 10B ersichtlich, sind in die Druckmittelzuleitung 92; 92/1, 92/2 ein nur in Zuführrichtung durchlässiges, zum Druckhalten im danach gegebenen Druckmittel dienendes Rückschlagventil 95 und strömungsmäßig davor ein auf Durchlaß und Absperrung schaltbares Magnetventil 96 eingebaut. In die Druckmittelzuleitung 94; 94/1, 94/2 sind ebenfalls ein nur in Zuführrichtung durchlässiges, zum Druckhalten im danach gegebenen Druckmittel dienendes Rückschlagventil 97 und strömungsmäßig davor ein auf Durchlaß und Absperrung schaltbares Magnetventil 98 eingebaut. Desweiteren zweigt von jeder der beiden Druckmittelzuleitungen 92 bzw. 94 strömungsmäßig nach dem in ihr gegebenen Rückschlagventil 95 bzw. 97 ein Entlastungskanal 99 bzw. 100 ab, der mit einem Anschluß eines 3/2-Wege-Magnetventils 101 verbunden ist, von dessen drittem Anschluß eine gemeinsame Entlastungsleitung 102 abgeht und mit dem in dessen einer Schaltstellung (siehe Fig. 10A) der Entlastungskanal 100 mit der Entlastungsleitung 102 verbunden, der Entlastungskanal 99 dagegen abgesperrt ist, in dessen anderer Schaltstellung dagegen (siehe Fig. 10B) die Verbindung zwischen Entlastungskanal 100 und Entlastungsleitung 102 gesperrt, aber der Entlastungskanal 99 mit der Entlastungsleitung 102 verbunden ist.

Auch beim Ausführungsbeispiel gemäß Fig. 5 kommt - wie aus den zugehörigen Fig. 10A und 10B ersichtlich - eine elektronische Steuereinrichtung 88 zur Anwendung, die für Normalbetrieb/normalen Ladungswechsel und Bremsbetrieb von der Steuereinrichtung 10 die gleichen Befehle erhält wie im Fall der Ausführungsbeispiele gemäß Fig. 1 bis 4 und 6 bis 8. An dieser elektronischen Steuereinrichtung 88 sind die drei Magnetventile 96, 98, 101 über je eine elektrische Leitung 103, 104, 105 mit jeweils eingebautem Schalter 106, 107, 108 verbunden. Alle drei Schalter sind auf Befehle der elektronischen Steuereinrichtung 88 hin über das gemeinsame Betätigungsorgan 89 gleichzeitig schaltbar, wobei im Normalbetrieb der Brennkraftmaschine, wie aus Fig. 10A ersichtlich, die Leitungen 103 und 105 geschlossen, die Leitung 104 dagegen unterbrochen ist und somit auf Befehle der elektronischen Steuereinrichtung 88 hin das Magnetventil 96 auf Durchlaß der Druckmittelzuleitung 92 geschaltet, das Magnetventil 98 auf Absperrung der Druckmittelzuleitung 94 geschaltet sowie das 3/2-Wege-Magnetventil 101 auf Absperrung des Entlastungskanals 99 und Durchlaß des Entlastungskanals 100 geschaltet ist. Aufgrund dieser Schaltstellungen der drei Magnetventile 96, 98, 101 ergibt sich für Normalbetrieb der Brennkraftmaschine im Stößel 12 die aus Fig. 5A ersichtliche Zuordnung der beiden Stößelteile 15, 17, mit hydromechanischer Verblockung des zweiten Stößelteils 17 in seiner zurückgezogenen Endstellung über die beiden in die Verblockungsringnut 57 eingreifenden Kreisringsegmente 47, 48.

Sobald vom Fahrer durch Betätigung der Motorbremse 90 ein Bremsbetrieb initiiert wird, was veranlaßt durch die Regel- und Steuereinrichtung 10 eine Betätigung der Drosselklappe 8 in Drosselstellung und ein entsprechendes Signal an die Steuereinrichtung 88 auslöst, werden auf Befehle von letzterer hin gleichzeitig die drei Schalter 106, 107, 108 und die drei Magnetventile 96, 98, 101 aus der in Fig. 10A gezeigten in die in Fig. 10B gezeigte Stellung geschaltet. Dadurch wird das Magnetventil 96 auf Absperrung der Druckmittelzuleitung 92 geschaltet, das Magnetventil 98 auf Durchlaß der Druckmittelzuleitung 94 geschaltet und das 3/2-Wege-Magnetventil 101 auf Verbindung des Entlastungskanales 99 mit der Entlastungsleitung 102 sowie Sperrung des Entlastungskanales 100 geschaltet. Dadurch sind die Kreisringsegmente 47, 48 nun von innen her druckbeaufschlagt und werden nach außen in ihre Entsperrungsposition in das zweite Stößelteil 17 hinein verschoben. Sobald dieses vollzogen ist, wird das zweite Stößelteil 17 aufgrund des gleichzeitig auch im hinteren Druckraum 19 anstehenden Druckes in seine vordere Bremsbetriebs-Endstellung verschoben und in dieser dann aufgrund des durch das Rückschlagventil 97 gehaltenen Druckes hydraulisch verriegelt.

Sobald vom Fahrer durch Nicht-mehr-betätigen der Motorbremse 90 das Ende eines Bremsbetriebes ausgelöst wird, was durch die Regel- und Steuereinrichtung 10 ein Rückführen der Drosselklappe 8 in ihre Durchlaßstellung und die Abgabe eines entsprechenden Signals an die Steuereinrichtung 88 bewirkt, wird auf Befehle letzterer hin wiederum eine Umschaltung der Schalter 106, 107, 108 und Magnetventile 96, 98, 101 aus der in Fig. 10B gezeigten in die in Fig. 10A gezeigte Schaltstellung bewirkt. Dadurch wird die hydraulische Verblockung des zweiten Stößelteils 17 aufgehoben und dieses kann durch die Bremsnocken 13, 14 in Richtung seiner rückwärtigen Endstellung gedrückt werden. Da gleichzeitig der vordere Druckraum 18 nun druckbeaufschlagt ist, wirkt an den Kreisringsegmenten 47, 48 von radial außen her ein Druck, der diese, sobald sich das zweite Stößelteil 17 in entsprechender Relativlage gegenüber dem ersten Stößtelteil 15 befindet, in die Verblockungsnut 57 quer einschiebt, mit der Folge, daß dann beide Stößelteile 15, 17 wieder hydromechanisch verblockt sind.

## Patentansprüche

1. Vorrichtung zur Steigerung der Motorbremsleistung von 4-Takt-Hubkolbenbrennkraftmaschinen in Kraftfahrzeugen, wobei im Bremsbetrieb im ersten Takt über die Einlaßventile angesaugte und im zweiten Takt verdichtete Luft durch die am Ende des Verdichtungshubes zusätzlich geöffneten Auslaßventile (2) in die Abgasleitung (7) gegen eine dort in Drosselstellung eingestellte Drosselklappe (8) ausschiebbar ist, wobei an der Nockenwelle (1) beiderseits eines, einen hubübertragenden Stößel (12) betätigenden Auslaßnockens (11) im Bremsbetrieb die zusätzliche Auslaßventilöffnung und-schließung steuernde Bremsnocken (13, 14) angeordnet sind, mit denen der Stößel (12) durch spezielle Vorrichtungsteile für Bremsbetrieb hubwirksam in Wirkverbindung bringbar im Normalbetrieb aber außer Wirkverbindung gehalten ist, wobei der Stößel (12) in erstes Stößelteil (15), das nur im Normalbetrieb immer mit dem Auslaßnocken (11) hubwirksam in Kontakt steht, und ein nur im Bremsbetrieb nur mit den Bremsnocken (13, 14) zusammenwirkendes zweites Stößelteil (17) unterteilt ist, dadurch gekennzeichnet, daß das erste Stößelteil (15) mit einem zentralen Kolben (16) im Normalbetrieb mit dem Auslaßnocken (11) hubwirksam in Kontakt steht, daß das im Bremsbetrieb nur mit den Bremsnocken (13, 14) zusammenwirkende zweite Stößelteil (17) teilweise ins erste Stößelteil (15) eintauchend leckagearm längs dessen Kolben (16) hubbegrenzt zwischen zwei Endstellungen beweglich ist und dabei
a) in seiner während des Normalbetriebes zurückgezogenen Endstellung hydraulisch bzw. hydromechanisch durch Zufuhr von Druckmittel in einen vorderen Druckraum (18) gegenüber dem Kolben (16) verblockbar,
b) aus dieser Endstellung nach Aufhebung der Verblockung durch Zufuhr von Druckmittel in einen rückseitig gegebenen, hinteren Druckraum (19) in seine ausgefahrene Bremsbetriebs-Endstellung verschiebbar und dortwährend des Bremsbetriebes aufgrund hydraulischer Verblockung des rückseitigen Druckraumes (19) in hubwirksamer Verbindung mit dem ersten Stößelteil (15) haltbar, sowie
c) nach Aufhebung dieser Druckraumverblockung für Übergang vom Brems- in Normalbetrieb durch die Bremsnocken (13, 14) wieder in Richtung seiner zurückgezogenen Endstellung drückbar und in dieser wieder durch hydraulische Druckmittelzufuhr zum vorderen Druckraum (18) verblockbar ist.

2. Vorrichtung nach Anspruch 1, dadurch gekennzeichnet, daß das erste Stößelteil (15) aus einer kreisringzylindrischen Buchse (20) mit Boden (21) besteht, an dem sich fest vereinigt mit ihm der vorn aus der Buchse (20) herausragende und koaxial zu letzterer angeordnete Schaft (22) des Kolbens (16) anschließt.

3. Vorrichtung nach Anspruch 1, dadurch gekennzeichnet, daß das erste Stößelteil (15) - um einen hydraulischen Ventilspielausgleich zu ermöglichen - aus zwei Hauptteilen besteht, wobei das eine durch eine kreisringzylindrische, an einem Ende einen einstückig mit ihr ausgebildeten Boden (23) aufweisende Buchse (24) und das andere durch den koaxial im ersten beweglich angeordneten, dort an dessen Boden (23) indirekt hydraulisch abgestützten Kolben (24) gebildet ist.

4. Vorrichtung nach Anspruch 1, dadurch gekennzeichnet, daß das erste Stößelteil (15) einen einstückigen Grundkörper, bestehend aus einem kreiszylindrischen Druckkopf (29) sowie einem an letzterem koaxial anschließenden Schaft (30) des Kolbens (16) aufweist, der ebenso wie das zweite Stößelteil (17) leckagearm in einer ortsfest in einem Lagerbock (31) fixierten Aufnahmehülse (32) axial verschieblich geführt ist.

5. Vorrichtung nach Anspruch 3, dadurch gekennzeichnet, daß der als eigenständiges Bauteil vorgefertigte Kolben (16) des ersten Stößelteiles (15) mit einem im hinteren Endbereich des Kolben-Schaftes (25) gegebenen kreiszylindrischen Druckteller (26) leckagearm längs der Innenwand der Buchse (24) geführt ist, hinter welchem Druckteller (26) ein in Verbindung mit der Buchse (24) und deren Boden (23) begrenzter Ventilspielausgleichsdruckraum (27) - gegebenenfalls mit eingebauter, vorgespannter Druckfeder (28) - gegeben ist, der - um einen ständigen Ventilspielausgleich zu bewirken - permanent mit Druckmittel bestimmten Druckes versorgt ist.

6. Vorrichtung nach einem der Ansprüche 2 bis 4, dadurch gekennzeichnet, daß der koaxial aus dem Innenraum der Buchse (20 bzw. 24) des ersten Stößelteils (15) bzw. Aufnahmehülse (32) herausragende Kolbenschaft (22 bzw. 25 bzw. 30) des ersten Stößelteils (15) an seinem äußeren freien Ende eine lösbar befestigte - angeschraubte oder auf einem Zapfen aufgeschrumpfte -, ihm gegenüber durchmessergrößere Stirnplatte (35) trägt, deren Durchmesser so groß ist, daß sie nur mit dem Auslaßnocken (11) zusammenwirken kann, und die mit ihrer Rückseite den die vordere ausgefahrene Endstellung des zweiten Stößelteils (17) markierenden Anschlag sowie die vordere Begrenzung des vorderen Druckraumes (18) bildet.

7. Vorrichtung nach Anspruch 6, dadurch gekennzeichnet, daß das zweite Stößelteil (17) aus
- einem ringzylindrischen, mit seiner Durchgangsbohrung (36) leckagearm am Kolbenschaft (22 bzw. 25 bzw. 30) und mit seiner Außenseite (37) leckagearm in der Buchse (24) des ersten Stößelteils (15) bzw. der Aufnahmehülse (32) geführten Schaft (38), an dessen Rückseite (40) der hintere Druckraum (19) angrenzt und dessen vordere Stirnfläche (41) den Hubweg in Richtung ausgefahrener vorderer Bremsbetriebs-Endstellung begrenzt, und
- einem vorn am Schaft (38) anschließenden, demgegenüber durchmessergrößeren ringzylindrischen Kopfteil (39) besteht, das innenseitig die am Kolbenschaft (22 bzw. 25 bzw. 30) gegebene Stirnplatte (35) umfangsseitig leckagearm umgreift und dessen vordere Stirnfläche (42) im Bremsbetrieb mit den an diametral gegenüberliegenden Stellen anliegenden Bremsnocken (13, 14) zusammenwirkt, während dessen Rückseite (43) den Hubweg in Richtung zurückgezogener Endstellung in Verbindung mit einer den diesbezüglichen Anschlag bildenden Fläche begrenzt, bei der es sich um die Stirnseite der Buchse (20 bzw. 24) des ersten Stößelteils (15) oder der Aufnahmehülse (42) oder eines diese Teile aufnehmenden Motorenteiles (31 bzw. 44) handelt.

8. Vorrichtung nach Anspruch 7, dadurch gekennzeichnet, daß der vordere Druckraum (18) seitens des zweiten Stößelteiles (17) durch einen an der vorderen Stirnfläche (41) von dessen Schaft (38) innenseitig umlaufenden, zu dessen zentraler Durchgangsbohrung (36) und zur Stirnplatte (35) hin offenen Einstichkanal (46) gebildet ist.

9. Vorrichtung nach Anspruch 6, dadurch gekennzeichnet, daß das zweite Stößelteil (17) aus einer ringzylindrischen Hülse besteht, die
- außenseitig leckagearm in der Buchse (20) des ersten Stößelteiles (15) bzw. der Aufnahmehülse (32) geführt ist,
- aus zwei koaxial ineinander fixiert befestigten, zwischen einander zugewandten Stirnflächen (51, 52) zwei zur hydromechanischen Verblockung der beiden Stößelteile (15, 17) in zurückgezogener Endstellung des zweiten Stößelteils (17) dienende Kreisringsegmente (47, 48) aufnehmenden Hülsenteilen (49, 50) besteht, und
- mit dem hinteren Abschnitt ihrer zentralen Durchgangsbohrung (53) leckagearm am Kolbenschaft (22) und mit dem vorderen, erweiterten Abschnitt ihrer zentralen Durchgangsbohrung (53) leckagearm längs der Stirnplatte (35) geführt ist.

10. Vorrichtung nach Anspruch 9, dadurch gekennzeichnet, daß - zur Bildung des vorderen Druckraumes (18) - an der Hülse (49, 50) in einer hinter der Stirnplatte (35) beabstandet von dieser gegebenen Querebene eine außen umlaufende, vorn und hinten von einander zugewandten Stirnflächen beider Hülsenteile (44, 50) begrenzte Ringnut (54) gegeben ist, die über eine Querbohrung (55) mit einer durch die beiden Hülsenteile (49, 50) begrenzten Ringnut (56) kommuniziert, in der die beiden Kreisringsegmente (47, 48) eingesetzt sind, welche zur Verblockung durch von radial außen nach innen wirkenden Druckmitteldruck teilweise in eine am Kolbenschaft (22) außen umlaufende Verblockungsnut (57) quer einschiebbar sind, wobei die Verblockungsnut (57) aufgrund ihrer Lage die zurückgezogene Endstellung des zweiten Stößelteils (17) vorgibt und die Verblockung durch Druckmittelzufuhr aus dem Kolbenschaftinneren nach radial außen, was eine vollständige Rückführung der Kreisringsegmente (47, 48) in die hülsenseitige Ringnut (56) bewirkt, aufhebbar ist.

11. Vorrichtung nach einem der Ansprüche 2 bis 4, dadurch gekennzeichnet, daß der koaxial aus dem Innenraum der Buchse (20 bzw. 24) des ersten Stößelteils (15) bzw. Aufnahmehülse (32) herausragende Kolbenschaft (22 bzw. 25 bzw. 30) an seinem dort gegebenen freien Ende gegabelt und zwischen den Gabelteilen (58, 59) eine Stößelrolle (60) gelagert ist, über eine auch Querbohrungen (61, 62) der Gabelteile (58, 59) durchdringende und letztere außen ein gewisses Maß überragende Lagerachse (63).

12. Vorrichtung nach Anspruch 11, dadurch gekennzeichnet, daß das zweite Stößelteil (17) aus einem ringzylindrischen, innenseitig leckagearm am Kolbenschaft (22 bzw. 25 bzw. 30) und außenseitig leckagearm in der Buchse (20 bzw. 24) des ersten Stößelteils (15) bzw. der Aufnahmehülse (32) geführten Schaft (65) besteht, an dessen Rückseite (66) der hintere Druckraum (19) angrenzt und an dessen vorderem Ende ein durchmessergrößerer Radialbund (67) gegeben ist, über dessen vordere Stirnfläche (68) das zweite Stößelteil (17) im Bremsbetrieb mit den an diametral gegenüberliegenden Stellen angreifenden Bremsnocken (13, 14) zusammenwirkt, während die Radialbund-Rückseite (69) den Hubweg in Richtung zurückgezogener Endstellung in Verbindung mit einer den diesbezüglichen Anschlag bildenden Fläche begrenzt, bei der es sich um die Stirnseite der Buchse (20 bzw. 24) oder der Aufnahmehülse (32) oder eines diese Teile aufnehmenden Motorteiles (31 bzw. 44) handelt.

13. Vorrichtung nach den Ansprüchen 11 und 12, dadurch gekennzeichnet, daß die axiale Relativbewegbarkeit zwischen dem Kolbenschaft (22 bzw. 25 bzw. 30) des ersten Stößelteils (15) und dem zweiten Stößelteil (17) durch achsparallele Längsnuten (70, 71) in letzterem sichergestellt ist, in welche die vorstehenden Enden der die Stößelrolle (68) tragenden Lagerachse (63) exakt quer- und längsgeführt mit geringem Spiel eingreifen, wobei die rückwärtigen Bogenflächen (72, 73) der Längsnuten (70, 71) als Anschläge in Verbindung mit der Lagerachse (63) die vordere ausgefahrene Bremsbetriebs-Endstellung des zweiten Stößelteiles (17) festlegen und die Nuträume hinter der Lagerachse (63) in Verbindung mit deren zugewandten Umfangsabschnitten den vorderen Druckraum (18) bilden.

14. Vorrichtung nach einem der Ansprüche 1 bis 8 und 11 bis 13, dadurch gekennzeichnet, daß der vordere Druckraum (18) über einen, sich aus intern des Kolbenschaftes (22 bzw. 25 bzw. 30) und der Buchse (20 bzw. 24) bzw. der Aufnahmehülse (32) gegebenen Abschnitten (74/1, 74/2, 74/3, 74/4, 74/5) zusammensetzenden Druckmittelkanal (74) mit Druckmittel versorgt ist, das über eine teils intern des den Stößel (12) aufnehmenden Motorenteils (31 bzw. 44), teils extern des letzteren gegebene Druckmittelzuleitung (75; 75/1, 75/2) bereitgestellt wird, wobei in diese außerhalb des Stößels (12) gegebene Druckmittelzuleitung (75) ein nur in Zufuhrrichtung durchlässiges Rückschlagventil (77) eingebaut ist, mit dem durch Halten des Druckes in den davor gegebenen Druckmittelwegen die hydraulische Verblockung der beiden Stößelteile (15, 17) in zurückgezogener Endstellung des zweiten Stößelteiles (17) bewerkstelligbar ist.

15. Vorrichtung nach einem der Ansprüche 1 bis 13, dadurch gekennzeichnet, daß der rückseitig des zweiten Stößelteiles (17) gegebene hintere Druckraum (19) über einen intern des ersten Stößelteiles (15) bzw. der Aufnahmehülse (32) gegebenen Druckmittelkanal (78) mit Druckmittel versorgbar ist, das über eine, teils intern des den Stößel (12) aufnehmenden Motorenteils (31 bzw. 44), teils extern des letzteren gegebene Druckmittelzuleitung (79) bereitgestellt wird, in die ein nur in Zuführrichtung durchlässiges, zum Halten des Verblockungsdruckes in den danach gegebenen Druckmittelwegen dienendes Rückschlagventil (80) eingebaut ist.

16. Vorrichtung nach Anspruch 15, dadurch gekennzeichnet, daß in die Druckmittelzuleitung (79) strömungsmäßig vor dem Rückschlagventil (80) ein auf Durchlaß oder Absperrung schaltbares Magnetventil (81) eingebaut ist, daß ferner strömungsmäßig nach dem Rückschlagventil (80) von der Druckmittelzuleitung (79) eine Entlastungsleitung (82) abzweigt, in die ebenfalls ein auf Durchlaß oder Absperrung schaltbares Magnetventil (83) eingebaut ist, und daß auf Befehle einer elektronischen Steuereinrichtung (88) hin die hydraulische Verblockung der beiden Stößelteile (15, 17) in ausgefahrenervorderer Bremsbetriebs-Endstellung des zweiten Stößelteils (17) bei auf Durchlaß geschaltetem zuführleitungsseitigen Magnetventil (81) und gleichzeitig auf Absperrung geschaltetem entlastungsleitungsseitigem Magnetventil (83) durch den dann in den folgenden Druckmittelwegen und im hinteren Druckraum (19) anstehenden, über das Rückschlagventil (80) gehaltenen Druck bewerkstelligt ist, während die Aufhebung dieser Verblockung und zunächst bremsnockengestützte Rückführung des zweiten Stößelteiles (17) in seine zurückgezogene Endstellung durch Schalten des zufuhrleitungsseitigen Magnetventils (81) auf Absperrung und gleichzeitiges Schalten des entlastungsleitungsseitigen Magnetventils (83) auf Durchlaß aufgrund der dann möglichen Druckmittelverdrängung aus dem hinteren Druckraum (19) bewerkstelligt wird.

17. Vorrichtung nach Anspruch 5 und einem der Ansprüche 6 bis 8 und 11 bis 16, dadurch gekennzeichnet, daß der dem automatischen Ventilspielausgleich dienende Druckraum (27) aus der, Druckmittelzuführleitung (75) und vom Druckraum (27) aus über kolbenschaftinterne Kanalabschnitte der vordere Druckraum (18) mit Druckmittel versorgt ist.

18. Vorrichtung nach den Ansprüchen 9 und 10, dadurch gekennzeichnet, daß die Verblockungsnut (57) am Kolbenschaft (22) des ersten Stößelteils (15) auch einen inneren Druckraum bildet, der gleichzeitig mit dem hinteren Druckraum (19) ebenso wie dieser über intern des ersten Stößelteils (15) gegebene Kanäle (93/1, 93/2, 93/3, 93/4, 93/5) durch den Druck des solchermaßen zuführbaren Druckmittels druckbelastbar bzw. durch Druckabbau des anstehenden Druckmittels druckentlastbar ist.

19. Vorrichtung nach den Ansprüchen 9, 10 und 18, dadurch gekennzeichnet, daß der vordere Druckraum (18; 54, 55) über einen in bzw. an, der Buchse (20 bzw. 24) des ersten Stößelteils (15) bzw. der Aufnahmehülse (32) gegebenen Druckmittelkanal (91), bestehend aus einer äußeren Ringnut (91/1) und einer davon abgehenden Querbohrung (91/2) mit Druckmittel versorgbar ist, aus einer teils intern (92/1) des den Stößel (12) aufnehmenden Motorenteils (31 bzw. 44), teils extern (92/2) des letzteren gegebenen Druckmittelzuleitung (92), und daß die intern des ersten Stößelteils (15) gegebenen, zur Druckmittelversorgung des hinteren Druckraumes (19) und des durch die Verblockungsnut (57) gebildeten inneren Druckraumes dienenden Kanäle (93/1, 93/2, 93/3, 93/4, 93/5) aus einer teils intern (94/1) des den Stößel (12) aufnehmenden Motorenteils (31 bzw. 44), teils extern des letzteren gegebenen Druckmittelzuleitung (94) mit Druckmittel versorgbar sind.

20. Vorrichtung nach Anspruch 19, dadurch gekennzeichnet, daß in die Druckmittelzuleitung (92; 92/1, 92/2), aus der der vordere Druckraum (18; 54, 55) mit Druckmittel versorgbar ist, ein nur in Zuführrichtung durchlässiges, zum Druckhalten im danach gegebenen Druckmittel dienendes Rückschlagventil (95) und strömungsmäßig davor ein auf Durchlaß und Absperrung schaltbares Magnetventil (96) eingebaut ist.

21. Vorrichtung nach Anspruch 19, dadurch gekennzeichnet, daß in die Druckmittelzuleitung (94; 94/1, 94/2), aus der der hintere Druckraum (19) und die Verblockungsnut (97) mit Druckmittel versorgbar sind, ein nur in Zuführrichtung durchlässiges, zum Druckhalten im danach gegebenen Druckmittel dienendes Rückschlagventil (97) und strömungsmäßig davor ein auf Durchlaß und Absperrung schaltbares Magnetventil (98) eingebaut sind.

22. Vorrichtung nach den Ansprüchen 20 und 21, dadurch gekennzeichnet, daß von jeder der beiden Druckmittelzuleitungen (92 bzw. 94) strömungsmäßig nach dem in ihr gegebenen Rückschlagventil (95 bzw. 97) ein Entlastungskanal (99 bzw. 100) abzweigt, der mit einem Anschluß eines 3/2-Wege-Magnetventils (101) verbunden ist, von dessen drittem Anschluß eine gemeinsame Entlastungsleitung (102) abgeht und mit dem in dessen einer Schaltstellung der Entlastungskanal (99) abgesperrt, der Entlastungskanal (100) dagegen durchgeschaltet, und in dessen anderer Schaltstellung dagegen der Entlastungskanal (100) abgesperrt, der Entlastungskanal (99) dagegen mit der Entlastungsleitung (102) verbunden ist.

23. Vorrichtung nach den Ansprüchen 9, 10 und 18 bis 22, dadurch gekennzeichnet, daß auf Befehle einer elektronischen Steuereinrichtung (88) hin die hydraulische Verblockung der beiden Stößelteile (15, 17) in ausgefahrener, vorderer Bremsbetriebs-Endstellung des zweiten Stößelteiles (17) bei auf Durchlaß geschaltetem Magnetventil (98), gleichzeitig auf Absperrung des Entlastungskanals (100) und Durchlaß des Entlastungskanals (99) geschaltetem 3/2-Wege-Magnetventil (101) sowie gleichzeitig auf Absperrung geschalteten Magnetventil (96) durch den in den so beaufschlagten Druckmittelwegen sowie von innen nach außen an den Kreisringsegmenten (47, 48) und im hinteren Druckraum (19) anstehenden Druck bewerkstelligt ist, während die Aufhebung dieser Verblockung und bremsnockengestützte Rückführung des zweiten Stößelteiles (17) in seine zurückgezogene Endstellung durch Schalten des Magnetventil (98) auf Absperrung, gleichzeitiges Schalten des 3/2-Wege-Magnetventils (101) auf Absperrung des Entlastungskanales (99) und Durchschalten des Entlastungskanales (100) sowie gleichzeitiges Schalten des Magnetventils (96) auf Durchlaß bewerkstelligt wird, wobei am Ende dieser Axialverschiebung durch den im vorderen Druckraum (18, 54, 55) anstehenden Druck eine Querverschiebung der Kreisringsegmente (47, 48) in die Verblockungsringnut (57) am Kolbenschaft (22) und damit die hydromechanische Verblockung der beiden Stößelteile (15, 17) bewerkstelligt wird.

24. Vorrichtung nach einem der vorhergehenden Ansprüche, dadurch gekennzeichnet, daß im hinteren Druckraum (19) auch eine vorgespannte Druckfeder (28) permanent wirksam ist, die nach Aufhebung der in zurückgezogener Stellung gegebenen Verblockung des zweiten Stößelteiles (17) dessen Verschiebung in ausgefahrene, vordere Bremsbetriebs-Endstellung unterstützt.

25. Vorrichtung nach einem der vorhergehenden Ansprüche, dadurch gekennzeichnet, daß als Druckmittel aus dem motorinternen Ölkreislauf abgeleitetes und auf einen Druck von beispielsweise 5 bar eingestelltes Motoröl verwendet ist.

26. Vorrichtung nach einem der Ansprüche 1 bis 24, dadurch gekennzeichnet, daß als Druckmittel aus dem hydraulischen Arbeitskreis der Lenkhilfepumpe abgeleitetes und auf einen Druck von beispielsweise 5 bar eingestelltes Servoöl verwendet ist.

27. Vorrichtung nach Anspruch 1, gekennzeichnet durch eine derartige Ausgestaltung der Bremsnocken (13, 14), daß im Bremsbetrieb die Auslaßventile (2) bei einem Kurbelwellenlaufwinkel von 160° nach OT geöffnet und bei einem Kurbelwellenlaufwinkel von 400° nach OT wieder geschlossen werden sowie in Öffnungsstellung über diesen Winkelweg in konstantem Abstand von ihrer Schließposition gehalten bleiben.

28. Vorrichtung nach Anspruch 27, dadurch gekennzeichnet, daß die Nockenhöhe der Bremsnocken (13, 14) so bemessen ist, daß der Öffnungshubweg der Auslaßventile (2) im Bremsbetrieb nur etwa 1/6 bis 1/5 desjenigen beträgt, der vom Auslaßnocken (11) durch dessen maximale Höhe vorgegeben ist.

## Claims

1. A device for increasing the engine braking power of 4-stroke reciprocating piston internal combustion engines in motor vehicles, wherein during braking, air drawn in via the inlet valves during the first stroke and compressed during the second stroke can be expelled through the exhaust valves (2), also opened at the end of the compression stroke, and into the exhaust pipe (7) towards a throttle valve (8) set in the throttle position, wherein during braking on the camshaft (1) on both sides of an exhaust cam (11) operating the tappet (12) transmitting the stroke, the additional operating cams (13, 14) controlling exhaust valve opening and closing are arranged and the tappet (12) can be operatively connected thereto with the action of the stroke by special components of devices for braking but is held during normal operation without being operatively connected, wherein the tappet (12) is subdivided into a first tappet part (15) in contact with the exhaust cam (11) with the action of the stroke, and a second tappet part (17) co-operating only during braking only with the operating cams (13, 14), **characterised in that** the first tappet part (15) is connected with the action of the stroke to a central piston (16) during normal operation with the exhaust cam (11), the second tappet part (17) which co-operates only with the operating cams (13, 14) during braking is movable, restricted in its stroke, between the two end positions with little leakage along the piston (16) of the first tappet part (15), while plunging partially into the said first tappet part (15) and thereby
a) is blockable hydraulically and/or hydromechanically in its withdrawn end position during normal operation by the supply of a pressure medium in a front pressure space (18) opposite the piston (16),
b) is displaceable from this end position on removal of the blockage by the supply of a pressure medium into a rear pressure space (19) - provided at the back - into its extended braking end position, and during braking is supportable there due to hydraulic blocking of the pressure space (19) at the back, connected with the action of the stroke to the first tappet part (15), and also
c) is urgable, on removing the said pressure space blockage for the transition from braking to normal operation by the operating cams (13, 14), back in the direction of the withdrawn end position thereof and is blockable therein again by a hydraulic pressure medium supply to the front pressure space (18).

2. A device according to Claim 1, **characterised in that** the first tappet part (15) comprises an annular cylindrical bush (20) with a base (21), and the shaft (22) of the piston (16), projecting beyond the bush (20) and arranged coaxial thereto, is attached so as to be securely joined to the base.

3. A device according to Claim 1, **characterised in that** to enable hydraulic valve clearance compensation, the first tappet part (15) comprises two main parts, the first being formed by means of an annular cylindrical bush (24) having at one end a base (23) formed integrally with the bushing, and the other by means of the piston (24) arranged to move coaxially in the first and supported indirectly hydraulically there on the base (23) of the first tappet part.

4. A device according to Claim 1, **characterised in that** the first tappet part (15) has an integral basic structure comprising an annular cylindrical pressure head (29) and also a shaft (30) - connected coaxially to the pressure head - of the piston (16) guided so as to be axially displaceable just like the second tappet part (17) with little leakage in a receiving sleeve (32) attached so as to be stationary in a mounting block (31).

5. A device according to Claim 3, **characterised in that** the piston (16) - prefabricated as an independent component - of the first tappet part (15) is guided with little leakage along the inner wall of the bush (24) with a circular cylindrical pressure plate (26) provided in the rear end region of the piston shaft (25), and behind this pressure plate (26) a valve clearance compensation pressure space (27) is provided - if possible with a fitted prestressed compression spring (28) - bounded by the bush (24) and the bottom (23) thereof and is permanently supplied with a pressure medium of a certain pressure to bring about constant valve clearance compensation.

6. A device according to any of Claims 2 to 4, **characterised in that** the piston shaft (22 or 25 or 30) - projecting coaxially from the interior of the bush (20 or 24) of the first tappet part (15) or receiving sleeve (32) - of the first tappet part (15) supports on its outer free end a detachably fastened end plate (35) screwed on or pressed on a pin and larger in diameter in relation to the end plate, and its diameter is so large that it can only co-operate with the exhaust cam (11), and forms with its rear side the stop indicating the front extended end position of the second tappet part (17) and also [forms] the front boundary of the front pressure space (18).

7. A device according to Claim 6, **characterised in that** the second tappet part (17)
- [comprises] an annular cylindrical shaft (38) guided by the through hole (36) thereof with little leakage on the piston shaft (22 or 25 or 30) and by the exterior (37) thereof with little leakage in the bush (24) of the first tappet part (15) and/or the receiving sleeve (32), and the rear pressure space (19) is adjacent the rear (40) of the shaft and the front end surface (41) thereof defines the stroke path towards the extended front braking end position, and
- comprises an annular cylindrical head part (39) connected to the front of the shaft (38) and larger in diameter in relation thereto, and encompassing on the inside the end plate (35) provided on the piston shaft (22 or 25 or 30) and on the periphery with little leakage and the front end surface (42) of the said annular cylindrical head part (39) co-operates during braking with the operating cams (13, 14) resting at diametrically opposing positions, while the rear (43) of the said annular cylindrical head part (39) defines the stroke path in the direction of the withdrawn end position in conjunction with one surface forming the associated stops, and in the case of the surface the end of the bush (20 or 24) of the first tappet part (15) or of the receiving sleeve (42) or one engine part (31 or 44) holding these parts is involved.

8. A device according to Claim 7, **characterised in that** the front pressure space (18) on the end of the second tappet part (17) is formed by an open recessed channel (46) encircling on the inside of the front end surface (41) of the shaft (38) of the said second tappet part and open toward the central through hole (36) thereof and towards the end plate (35).

9. A device according to Claim 6, **characterised in that** the second tappet part (17) comprises an annular cylindrical sheath
- guided on the outside with little leakage in the bush (20) of the first tappet part (15) and/or of the receiving sleeve (32),
- comprising two sheath parts (49, 50) secured so as to be coaxially fastened in each other, holding two annular segments (47, 48) - used for hydromechanical blocking of the two tappet parts (15, 17) in the withdrawn end position of the second tappet part (17) - between opposing end surfaces (51, 52), and
- guided with the rear section of its central through hole (53) with little leakage on the piston shaft (22) and with the front expanded section of its central through hole (53) with little leakage along the end plate (35).

10. A device according to Claim 9, **characterised in that** - to form the front pressure space (18) - an annular groove (54) is provided encircling the outside on the sheath (49, 50) in a transverse plane provided behind the end plate (35) at a distance therefrom, and is bounded at the front and back by opposing end surfaces of the two sheath parts (44, 50), and is connected via a transverse hole (55) to an annular groove (56) - bounded by the two sheath parts -, in which the two annular segments (47, 48) are fitted so as to be diagonally insertable partially into a blocking groove (57) to block by means of a pressure medium pressure acting radially from the outside in encircling the outside of the piston shaft (22), wherein the blocking groove (57) provides for the withdrawn end position of the second tappet part (17) because of its position and the blocking is removable by a pressure medium supply from inside of the piston shaft radially outwards, this causing a complete return of the annular segments (47, 48) into the annular groove (56) on the side of the sheath.

11. A device according to any one of Claims 2 to 4, **characterised in that** the piston shaft (22 or 25 or 30) projecting coaxially from the inside of the bush (20 or 24) of the first tappet part (15) or receiving sleeve (32) is forked at its free end provided in this area, and a tappet roller (60) is mounted between the forkings (58, 59) via a support axis (63) also penetrating transverse holes (61, 62) of the forkings (58, 59) and overhanging the forkings on the outside to a certain extent.

12. A device according to Claim 11, **characterised in that** the second tappet part (17) comprises an annular cylindrical shaft (65) guided inside with little leakage on the piston shaft (22 or 25 or 30) and on the outside with little leakage in the bush (20 or 24) of the first tappet part (15) or of the receiving sleeve (32), and the back pressure space (19) is adjacent the rear (66) of the shaft, and on the front end of the shaft a radial collar (67) relatively large in diameter is provided, and the second tappet part (17) co-operates during braking with the operating cams (13, 14) acting upon diametrically opposing positions via the front end surface (68) of the shaft, while the rear (69) of the radial collar restricts the stroke path in the direction of the withdrawn end position in conjunction with a surface - forming the associated stop - involving the end of the bush (20 or 24) or of the receiving sleeve (32) or of an engine part (31 or 44) holding these parts.

13. A device according to Claim 11 and 12, **characterised in that** the axial relative mobility between the piston shaft (22 or 25 or 30) of the first tappet part (15) and the second tappet part (17) is ensured by longitudinal grooves (70, 71) - parallel to the axis - in the second tappet part, and in these grooves the projecting ends of the bearing axis (63) supporting the tappet roller (68) engage exactly so as to be guided transversely and longitudinally with little clearance, the rearward bottom surfaces (72, 73) of the longitudinal grooves (70, 71) acting as stops determining in conjunction with the bearing axis (63) the front extended braking end position of the second tappet part (17) and the groove spaces forming the front pressure space (18) behind the bearing axis (63) in conjunction with the facing peripheral sections of the groove spaces.

14. A device according to any one of Claims 1 to 8 and 11 to 13, **characterised in that** the front pressure space (18) is supplied with a pressure medium via a pressure medium channel (74) comprising sections (74/1, 74/2, 74/3, 74/4, 74/5) provided inside the piston shaft (22 or 25 or 30) and the bush (20 or 24) and/or the receiving sleeve (32) made available via a pressure medium feed pipe (75; 75/1, 75/2) provided partially inside the engine part (31 or 44) holding the tappet (12), partially outside the engine part, wherein a non-return valve(77) is fitted in this pressure medium feed pipe (75) provided outside the tappet and allowing flow only in the direction of supply, and can hydraulically block the two tappet parts (15, 17) in the withdrawn end position of the second tappet part (17) by maintaining the pressure in the pressure medium paths provided upstream

15. A device according to any one of the Claims 1 to 13, **characterised in that** the rear pressure space (19) provided at the back of the second tappet part (17) is suppliable with pressure medium via a pressure medium channel (78) provided inside the first tappet part (15) and/or the receiving sleeve (32), made available via a pressure medium feed pipe (79) provided partially inside the engine part (31 or 44) holding the tappet (12), partially outside the engine part, and a non-return valve (80) is fitted and used to maintain the blocking pressure in the pressure medium paths provided downstream and allowing flow only in the direction of supply.

16. A device according to Claim 15, **characterised in that** an openable and closable magnetic valve (81) is fitted in the pressure medium feed pipe (79) with respect to the flow upstream of the non-return valve (80), a discharge pipe (82) branches away from the pressure medium feed pipe (79) also with respect to the flow downstream of the non-return valve (80), and an openable and closable magnetic valve (83) is also fitted into the discharge pipe, and following instructions from an electronic control system (88) the hydraulic blocking of the two tappet parts (15, 17) is achieved in the extended front braking end position of the second tappet part (17) when the magnetic valve (81) in the feed pipe is opened and at the same time the magnetic valve (83) in the discharge pipe is closed by the pressure then present in the following pressure medium paths and the rear pressure space and maintained via the non-return valve (80), while the removal of this blocking and return - initially supported by the operating cam - of the second tappet part (17) is achieved in its withdrawn end position by closing the magnetic valve (81) in the feed pipe and simultaneously opening the magnetic valve (83) in the discharge pipe because of the subsequent possible pressure medium displacement from the rear pressure space (19).

17. A device according to Claim 5 and any one of Claims 6 to 8 and 11 to 16, **characterised in that** the pressure space (27) used as the automatic valve clearance compensation is provided with pressure medium out of the pressure medium feed pipe (75) and the front pressure space (18) from the pressure space (27) via channel sections inside the piston shaft.

18. A device according to Claims 9 and 10, **characterised in that** the blocking groove (57) on the piston shaft (22) of the first tappet part (15) also forms an inner pressure space pressurisable by the pressure of a pressure medium similarly to and concurrently with the rear pressure space (19), via channels (93/1, 93/2, 93/3, 93/4, 93/5) provided inside the first tappet part (15) or relievable of pressure by reducing the pressure of the present pressure medium.

19. A device according to Claims 9, 10 and 18 **characterised in that** the front pressure space (18; 54, 55) is suppliable via a pressure medium channel (91), provided in or on the bush (20 or 24) of the first tappet part (15) or the receiving sleeve (32), comprising an outer annular groove (91/1) and a transverse bore (91/2) departing therefrom, a pressure medium feed pipe (92) provided partially inside (92/1) the engine part (31 or 44) holding the tappet (12), partially outside (92/2) the said engine part and the channels (93/1, 93/2, 93/3, 93/4, 93/5) provided inside the first tappet part (15) and used to supply pressure medium of the rear pressure space (19) and of the inner pressure space formed by the blocking groove (57) are suppliable from a pressure medium feed pipe (94) provided partially inside (94/1) the engine part (31 or 44) holding the tappet (12), partially outside the said engine part.

20. A device according to Claim 19, **characterised in that** a non-return valve (95) only allowing flow in the direction of supply and used to maintain pressure in the pressure medium provided downstream and an openable and closable magnetic valve (96) are fitted with respect to flow upstream of the valve into the pressure medium feed pipe (92; 92/1, 92/2) supplying the front pressure space (18; 54, 55) with pressure medium.

21. A device according to Claim 19, **characterised in that** a non-return valve (97) only allowing flow in the direction of supply and used to maintain pressure in the pressure medium provided upstream, and an openable and closable magnetic valve (98) with respect to flow upstream thereof, are fitted into the pressure medium feed pipe (94; 94/1, 94/2) supplying the rear pressure space (19) and the blocking groove (97) with pressure medium.

22. A device according to Claims 20 and 21, **characterised in that** a discharge channel (99 or 100) branches away from each of the two pressure medium feed pipes (92 or 94) with respect to flow downstream of the non-return valve (95 or 97) provided therein and is connected to a junction of a 3/2 path magnetic valve (101), from the third junction of which a joint discharge pipe (102) starts and with which the discharge channel (100) connects in turn when the discharge channel (99) is blocked in one switching position of the said magnetic valve, and the discharge channel (99) on the other hand is connected to the discharge pipe (102) when the discharge channel (100) is blocked in another switching position of the said magnetic valve.

23. A device according to Claims 9, 10 and 18 to 22, **characterised in that** following instructions from an electronic control system (88), the two tappet parts (15, 17) are hydraulically blocked in the extended front braking end position of the second tappet part (17) when the magnetic valve (98) is opened, and at the same time the 3/2 path magnetic valve (101) is switched to close the discharge channel (100) and to open the discharge channel (99) and also the magnetic valve (96) is closed simultaneously by the pressure present in the pressure medium paths acted on in this way and also from inside out on the annular segments (47, 48) and in the rear pressure space (19), while the removal of this blocking and return - supported by the operating cam - of the second tappet part (17) in the withdrawn end position thereof is achieved by closing the magnetic valve (98), simultaneously closing the 3/2 path magnetic valve (101) the discharge channel (99) and switching through the discharge channel (100) and also simultaneously opening the magnetic valve (96), at the end of this axial displacement a transverse displacement of the annular segments (47, 48) being transversely displaced into the blocking annular groove (57) on the piston shaft (22) by the pressure existing in the front pressure space (18, 54, 55) and consequently the two tappet parts (15, 17) being hydromechanically blocked.

24. A device according to any one of the preceding Claims, **characterised in that** in the rear pressure space (19) a prestressed compression spring (28) is permanently operative supporting on removal of the blocking - provided in the withdrawn position - of the second tappet part (17) the displacement thereof in the extended front braking end position.

25. A device according to any one of the preceding Claims, **characterized in that** engine oil diverted as a pressure medium from the internal oil cycle of the engine and set at a pressure of, for example, 5 bar is used.

26. A device according to any one of the Claims 1 to 24, **characterized in that** servo-system oil diverted as pressure medium from the hydraulic working cycle of the power-assisted steering pump and set at a pressure of, for example, 5 bar is used.

27. A device according to Claim 1, **characterized by** an embodiment of the operating cams (13, 14), in that during braking the exhaust valve (2) are open at a crankshaft rotation angle of 160 ° past top dead centre and are closed again at a crankshaft rotation angle of 400 ° past top dead centre and also are held in the open position via this angle path at a constant distance from the closing position thereof

28. A device according to Claim 27, **characterized in that** the cam height of the operating cams (13, 14) is measured in such a way that the opening stroke path of the exhaust valves (2) during braking is only about 1/6 to 1/5 of that provided for by the maximum height of the exhaust cams (11).

## Revendications

1. Dispositif pour augmenter la puissance de freinage de moteurs à combustion interne à quatre temps, à pistons alternatifs dans les véhicules à moteur, dispositif dans lequel, quand le moteur fonctionne en frein, de l'air aspiré au premier temps via la soupape d'admission et comprimé au second temps, peut être expulsé, à travers des soupapes d'échappement (2) ouvertes additionnellement à la fin de la course de compression, dans la conduite de gaz d'échappement (7) contre un clapet d'étranglement (8) mis à cet endroit en position d'étranglement, des cames de freinage (13, 14) commandant l'ouverture et la fermeture additionnelle de la soupape d'échappement, étant disposées, en fonctionnement de freinage, sur l'arbre à cames (1) des deux côtés d'une came d'échappement (11) actionnant un poussoir (12) qui sert à transmettre la course, cames de freinage avec lesquelles le poussoir (12) peut être mis par des parties spéciales du dispositif pour le fonctionnement en freinage en liaison opérationnelle assurant le soulèvement de la soupape, mais, en fonctionnement normal, est maintenu hors service, le poussoir (12) étant subdivisé en une première partie (15) qui est toujours en contact, assurant le soulèvement de la soupape, avec la came d'échappement (11), mais seulement en fonctionnement normal, et en une seconde partie de poussoir (17) coopérant seulement avec les cames de freinage (13, 14) et seulement en fonctionnement de freinage, dispositif caractérisé en ce que la première partie (15) du poussoir est en contact, avec la soupape d'échappement (11), assurant le soulèvement de la soupape, par un piston central (16) en fonctionnement normal, en ce que la seconde partie (17) du poussoir qui coopère, en fonctionnement de freinage, seulement avec les cames de freinage (13, 14), est mobile entre deux positions finales limitant la course, en plongeant en partie dans la première partie (15) du poussoir avec de faibles fuites le long de son piston (16) et ce faisant;
a) peut être bloquée par rapport au piston (16) dans sa position finale, ramenée en arrière, pendant le fonctionnement normal, de façon hydraulique ou hydromécanique, en amenant un fluide sous pression dans une chambre antérieure de pression (18),
b) peut coulisser, dans sa position finale déployée, en fonctionnement de freinage, à partir de cette position finale après l'élimination du blocage, en amenant du fluide sous pression dans une chambre de pression postérieure 19 se trouvant du côté arrière, et peut être maintenue à cet endroit, pendant le fonctionnement en freinage, du fait du blocage hydraulique de la chambre de pression (19), située en arrière, en liaison opérationnelle de soulèvement de la soupape avec la première partie (15) du poussoir,
c) peut être comprimée, après élimination de ce blocage de la chambre de pression, pour passer du fonctionnement en freinage au fonctionnement normal, par les cames de freinage (13, 14) à nouveau en direction de sa position finale ramenée en arrière, et peut être bloquée dans cette position à nouveau par l'arrivée hydraulique du fluide sous pression à la chambre de pression antérieure (18).

2. Dispositif selon la revendication 1, caractérisé en ce que la première partie (15) du poussoir consiste en une douille cylindrique annulaire (20) avec un fond (21), à laquelle se raccorde, en étant réunie de façon solidaire avec ce fond, la tige (22) du piston (16) qui fait saillie en avant hors de la douille (20) et est disposée coaxialement par rapport à cette dernière.

3. Dispositif selon la revendication 1, caractérisé en ce que la première partie (15) du poussoir, pour permettre une compensation hydraulique du jeu de la soupape, consiste en deux parties principales, l'une étant formée par une douille (24) en arc de cerclequi présente un fond formé d'une seule pièce avec elle et l'autre étant formée par le piston (24), disposé de façon mobile coaxialement à la première et s'appuyant hydrauliquement sur son fond (23) de façon indirecte.

4. Dispositif selon la revendication 1, caractérisé en ce que la première partie (15) du poussoir présente un corps de base d'une seule pièce consistant en une tête de pression cylindrique (29) à base circulaire, ainsi qu'en une tige (30) du piston (16) qui se raccorde coaxialement à cette dernière, piston que l'on peut faire également coulisser axialement dans une douille de réception (32) fixée à poste fixe dans un palier (31) et qui également comme la deuxième partie (17) du poussoir a peu de fuites.

5. Dispositif selon la revendication 3, caractérisé en ce que le piston (16) de la première partie (15) du poussoir, piston qui est préfabriqué en tant que composant autonome, est guidé le long de la paroi intérieure de la douille (24) par un disque de pression cylindrique (26) à base circulaire, se trouvant dans la zone terminale postérieure de la tige (25) du piston, avec de faibles fuites le long de la paroi intérieure de la douille (24), disque de pression (26) derrière lequel il y a une chambre de pression (27) limitée, servant à compenser le jeu de la soupape, en liaison avec la douille (24) et son fond (23), le cas échéant avec un ressort de compression (28) précontraint, monté dedans, chambre qui, pour assurer une compensation permanente du jeu de la soupape, est alimentée en permanence en agent sous pression à une pression déterminée.

6. Dispositif selon l'une des revendications 2 à 4, caractérisé en ce que la tige de piston (22 ou 25 ou 30) de la première partie (15) du poussoirqui fait saillie coaxialement hors de la chambre intérieure de la douille (20) ou (24) de la première partie (15) du poussoir ou de la douille de réception (32), porte à son extrémité extérieure libre une plaque frontale (35) fixée de façon détachable, vissée ou enfilée sur un téton ayant un diamètre plus grand que le sien, dont le diamètre est assez grand pour qu'elle ne puisse coopérer qu'avec la came d'échappement (11), et qui forme, par sa face arrière la butée marquant la position finale antérieure déployée de la deuxième partie (17) du poussoir ainsi que la limite antérieure de la chambre de pression antérieure (18).

7. Dispositif selon la revendication 6, caractérisé en ce que la seconde partie (7) du poussoir consiste;
- en une tige cylindrique (38) annulairequi passe avec son alésage de passage (36), avec peu de fuites, sur la tige de piston (22 ou 25 ou 30) et, avec son côté extérieur (37), avec peu de fuites, dans la douille (24) de la première partie (15) du poussoir ou de la douille de réception (32), tige (38) au côté arrière (40) de laquelle est adjacente la chambre postérieure de pression (19), et dont la face frontale antérieure (41) délimite la course dans le sens de la position terminale antérieure déployée, en fonctionnement de freinage, et
- en une pièce de tête cylindrique annulaire (39), se raccordant en avant à la tige (38), de diamètre par contre plus grand, pièce de tête (39) qui entoure du côté intérieur, avec peu de fuites sur le pourtour, la plaque frontale (35) qui se trouve sur la tige de piston (22 ou 25 ou 30) et dont la face frontale antérieure (42), en fonctionnement de freinage, coopère avec les cames de freinage (13, 14) reposant sur des endroits opposés, tandis que sa face arrière (43) délimite la course en direction de la position finale ramenée en arrière en liaison avec une surface formant la butée correspondante, surface dans le cas de laquelle il s'agit de la face frontale de la douille (20 ou 24) de la première partie (15) du poussoir ou de la douille de réception (42) ou d'une partie de moteur (31 ou 44) recevant ces éléments.

8. Dispositif selon la revendication 7, caractérisé en ce que la chambre de pression antérieure (18) du côté de la deuxième partie (17) du poussoir est formée par un canal d'entrée (46) faisant tout le tour du côté intérieur de la surface frontale antérieure (41) de sa tige (38), et qui est ouvert en direction de son alésage central de passage (36) et de la plaque frontale (35).

9. Dispositif selon la revendication 6, caractérisé en ce que la deuxième partie (17) du poussoir consiste en une douille cylindrique annulaire qui :
- passe du côté extérieur, avec peu de fuites, dans la douille (20) de la première partie (15) du poussoir ou dans la douille de réception (32),
- consiste en deux parties de douille, (49, 50) fixées de façon solidaire coaxialement l'une à l'autre, recevant entre les faces frontales (51, 52) tournées l'une vers l'autre deux segments annulaires circulaires (47, 48) servant au blocage hydromécanique des deux parties (15, 17) du poussoir dans la position terminale reculée de la deuxième partie (17) du poussoir, et
- passe avec la section postérieure de son perçage central de passage (53), avec peu de fuites, sur la tige de piston (22),et passe avec la section antérieure élargie de son perçage central de passage (53) avec peu de fuites, le long de la plaque frontale (35).

10. Dispositif selon la revendication 9, caractérisé en ce que, pour former la chambre antérieure de pression (18), il y a sur la douille (49, 50) dans un plan transversal situé derrière la plaque frontale (35), à une certaine distance de celle-ci, une rainure annulaire (54) qui fait tout le tour à l'extérieur, délimitée en avant et en arrière par les faces frontales, tournées l'une vers l'autre, des deux parties (44, 50) de la douille, rainure qui communique, au moyen d'un alésage transversal (55), avec une rainure annulaire (56) limitée par les deux parties (49, 50) de la douille, rainure qui loge les deux segments annulaires circulaires (47, 48) qui, pour bloquer la pression du moyen de pression, agissant radialement de l'extérieur vers l'intérieur, peuvent être glissés en travers dans une rainure de blocage (47) périphérique extérieure de la tige de piston (22), la rainure de blocage (57) du fait de sa position, prédéterminant la position de fin de course en retrait de la seconde partie de poussoir (17) et le blocage par l'alimentation en fluide sous pression de l'intérieur de la tige de piston, radialement vers l'extérieur, produisant un retour complet des segments annulaires circulaires (47, 48) dans la rainure annulaire (56) du côté de la douille.

11. Dispositif selon l'une des revendications 2 à 4, caractérisé en ce que la tige depiston (22 ou 25 ou 30) qui fait saillie hors de l'intérieur de la douille (20 ou 24) de la première partie (15) du poussoir ou de la douille de réception (32), présente une fourche à son extrémité libre existant à cet endroit, et en ce qu'un rouleau de poussoir (60) est monté entre les parties (58, 59) de la fourche, au moyen d'un axe (63) passant aussi à travers des alésages transversaux (61, 62) des parties (58, 59) de la fourche et dépassant de celles-ci à l'extérieur dans une certaine mesure.

12. Dispositif selon la revendication 11, caractérisé en ce que' la deuxième partie (17) du poussoir consiste en une tige cylindrique (65) annulairequi passe du côté intérieur, avec peu de fuites, sur la tige de piston (22 ou 25 ou 30) et du côté extérieur, avec peu de fuites, dans la douille (20 ou 24) de la première partie (15) du poussoir ou de la douille de réception (32), tige (65) à la face arrière de laquelle est adjacente la chambre postérieure de pression (19) et à l'extrémité antérieure de laquelle il y a une collerette radiale (67) de plus grand diamètre, au moyen de la face frontale antérieure (68) de laquelle la deuxième partie (17) du poussoir coopère, en fonctionnement de freinage, avec les cames de freinage (13, 14) qui viennent en prise en des endroits diamétralement opposés, tandis que la face arrière (69) de la collerette radiale limite la course dans le sens de la position terminale reculée en liaison avec une surface constituant la butée correspondante, surface dans le cas de laquelle il s'agit de la face frontale de la douille (20 ou 24) ou de la douille de réception (32) ou d'une partie de moteur (31 ou 34) recevant ces pièces.

13. Dispositif selon les revendications 11 et 12, caractérisé en ce que la moitié axiale relative entre la tige de piston (22 ou 25 ou 30) de la première partie (15) du poussoir et la deuxième partie (17) du poussoir, est assurée en dernier par des rainures longitudinales (70, 71), dont les axes sont parallèles, rainures dans lesquelles les extrémités saillantes de l'axe (63) qui porte le rouleau de poussoir (68), viennent en prise de façon exacte, avec un faible jeu, en étant guidées transversalement et longitudinalement, les surfaces d'arc arrières(72, 73) des rainures longitudinales (70, 71) déterminant en tant que butées, en liaison avec l'axe (63), la position finale de déploiement en avant, en fonctionnement de freinage, de la seconde partie (17) du poussoir et les volumes rainurés formant, derrière l'axe (63), en liaison avec ses sections périphériques en regard, la chambre antérieure de pression (18).

14. Dispositif selon l'une des revendications 1 à 8 et 11 à 13, caractérisé en ce que la chambre antérieure de pression (18) est alimentée en fluide sous pression au moyen d'un canal de fluide sous pression (74) se composant des sections (74/1, 74/2, 74/3, 74/4, 74/5), se trouvant à l'intérieur de la tige de piston (22 ou 25 ou 30) et de la douille (20 ou 24) ou de la douille de réception (32), fluide sous pression qui est fourni via une conduite d'alimentation en fluide sous pression (75; 75/1, 75/2) qui se trouve pour partie à l'intérieur de la partie de moteur (31 ou 44) qui reçoit le poussoir (12), pour partie à l'extérieur de cette dernière, un clapet anti-retour (77) qui ne laisse passer le fluide que dans le sens de l'alimentation, étant incorporé dans cette conduite d'alimentation (75; 75/1, 75/2) en dehors du poussoir (12), clapet anti-retour avec lequel on peut assurer le blocage hydraulique des deux parties (15, 17) du poussoir, quand la seconde partie (17) du poussoir est dans sa position finale reculée, en maintenant la pression dans les trajets existants du fluide sous pression.

15. Dispositif selon l'une des revendications 1 à 13, caractérisé en ce que la chambre de pression postérieure (19) qui se trouve sur le côté arrière de la seconde partie (17) du poussoir, peut être alimentée en fluide sous pression via un canal de fluide sous pression (78) qui se trouve à l'intérieur de la première partie (15) du poussoir ou de la douille de réception (32), fluide sous pression qui est rendu disponible au moyen d'une conduite de fluide sous pression (79 )se trouvant pour partie à l'intérieur de la partie de moteur (31 ou 44) qui reçoit le poussoir (12), et pour partie à l'extérieur de cette dernière, conduite (79) dans laquelle est incorporé un clapet anti-retour (80) qui ne laisse passer le fluide que dans le sens de l'alimentation et qui sert à maintenir la pression de blocage dans les circuits de fluide sous pression qui existent après cela.

16. Dispositif selon la revendication 15, caractérisé en ce que l'on incorpore dans la conduite (79) de fluide sous pression, avant le clapet anti-retour (80) dans le sens de l'écoulement, une électrovanne (81) que l'on peut mettre en position de passage ou en position de blocage, en ce qu'en outre une conduite de décharge (82) part en dérivation de la conduite (79) de fluide sous pression après le clapet anti-retour (80) dans le sens de l'écoulement, conduite de décharge (82) dans laquelle est également incorporée une électrovanne (83) que l'on peut mettre en position de passage ou en position de blocage, et en ce que, sur l'ordre d'un système électronique de commande (88), on effectue le blocage hydraulique des deux parties (15, 17) du poussoir quand la deuxième partie (17) du poussoir est dans la position terminale déployée en avant, alors que l'électrovanne (81), située du côté de l'alimentation, est en position de passage, et en même temps l'électrovanne (83) située du côté de la décharge est en position de blocage grâce à la pression qui règne alors dans les circuits ultérieurs de fluide sous pression et dans la chambre de pression postérieure (19), pression qui est maintenue au moyen du clapet anti-retour (80), alors que l'élimination de ce blocage et le retour de la seconde partie (17) du poussoir, d'abord aidé par la came de freinage, dans sa position finale reculée, sont effectués grâce à la mise en position de blocage de l'électrovanne (81 située du côté de la conduite d'alimentation, et grâce à la mise simultanée en position de passage de l'électrovanne (83) située du côté de la conduite de décharge, du fait qu'il est alors possible de faire sortir le fluide sous pression de la chambre de pression postérieure (19).

17. Dispositif selon la revendication 5 et l'une des revendications 6 à 8 et 11 à 16, caractérisé en ce que la chambre de pression (27) qui sert à compenser automatiquement le jeu de la soupape, est alimentée en fluide sous pression à partir de la conduite d'alimentation en fluide sous pression (75) et en ce que la chambre de pression antérieure (18) est alimentée en fluide sous pression à partir de la chambre de pression (27) par l'intermédiaire des sections de canaux situées à l'intérieur de la tige de piston.

18. Dispositif selon les revendications 9 et 10, caractérisé en ce que la rainure de blocage (57) sur la tige du piston (22) de la première partie (15) du poussoir, forme aussi une chambre de pression intérieure que l'on peut mettre sous pression en même temps que la chambre de pression postérieure (19), également comme celle-ci au moyen de canaux (93/1, 93/2, 93/3, 93/4, 93/5) qui se trouvent à l'intérieur de la première partie (15) du poussoir, grâce à la pression du fluide sous pression qui peut être alimenté dans une telle mesure ou que l'on peut décharger grâce à la chute de pression du fluide sous pression qui lui est appliqué.

19. Dispositif selon les revendication 9, 10 et 18, caractérisé en ce que la chambre de pression antérieure (18; 54, 55) peut être alimentée en fluide sous pression via un canal de fluide sous pression (91) qui se trouve dans ou sur la douille (20 ou 24) de la première partie (15) du poussoir ou de la douille de réception (32), canal (91) qui consiste en une rainure annulaire extérieure (91/1) et un perçage transversal 91/2, partant de là, en une conduite sous pression (92) qui se trouve pour partie à l'intérieur (92/1) de la partie de moteur (31 ou 44) recevant le poussoir (12), et pour partie à l'extérieur (92/2) de cette dernière, et en ce que les canaux (93/1, 93/2, 93/3, 93/4, 93/5) qui se trouvent à l'intérieur de la première partie (15) du poussoir et qui servent à alimenter en pression la chambre de pression postérieure (19) et la chambre de pression intérieure formée par la rainure de blocage (57), peuvent être alimentés en fluide sous pression à partir d'une conduite d'alimentation en fluide sous pression (94) qui se trouve pour partie à l'intérieur (94/1) de la partie de moteur (31 ou 44) recevant le poussoir (12), et pour partie à l'extérieur de cette dernière.

20. Dispositif selon la revendication 19, caractérisé en ce que l'on incorpore dans la conduite d'alimentation en fluide sous pression (92; 92/1, 92/2) à partir de laquelle on peut alimenter en fluide sous pression la chambre de pression antérieure (18; 54, 55), une électrovanne (95) qui ne laisse passer le fluide sous pression que dans le sens de l'alimentation et qui sert à maintenir la pression dans le fluide sous pression que l'on a après cela, et auparavant, dans le sens de l'écoulement, une électrovanne (96) qui peut être mise en position de passage et en position de blocage.

21. Dispositif selon la revendication 19, caractérisé en ce que l'on incorpore dans la conduite d'alimentation en fluide sous pression (94; 94/1, 94/2) à partir de laquelle on peut alimenter en fluide sous pression la chambre de pression postérieure (19) et la rainure de blocage (97), un clapet anti-retour (97) qui ne laisse passer le fluide que dans le sens de l'alimentation et qui sert à maintenir la pression dans le fluide sous pression qui existe après cela, et auparavant, dans le sens de l'écoulement, une électrovanne (98) que l'on peut mettre en position de passage et en position de blocage du fluide sous pression.

22. Dispositif selon les revendications 20 et 21, caractérisé en ce qu'un canal de décharge (99 ou 100) part en dérivation de chacune des deux conduites d'alimentation en fluide sous pression (92 ou 94), dans le sens de l'écoulement, après le clapet anti-retour (95 ou 97) qui se trouve dedans, canal de décharge (99 ou 100) qui est relié à un raccord d'une électrovanne (101) à 3/2 voies, alors qu'une conduite commune de décharge (102) part de son troisième raccord, avec lequel le canal de décharge (99) est bloqué dans l'une de ses positions de commutation, le canal de décharge (100) étant par contre dans une position de passage et le canal de décharge (100) étant par contre bloqué dans son autre position de commutation, le canal de décharge (99) étant relié par contre à la conduite de décharge (102).

23. Dispositif selon les revendications 9, 10 et 18 à 22, caractérisé en ce que, sur l'ordre d'un système électronique de commande (88), on effectue le blocage hydraulique des deux parties (15, 17) du poussoir quand la seconde partie (17) du poussoir est en positon terminale antérieure déployée, dans le cas où l'électrovanne (98) est mise en position de passage, l'électrovanne (101) à 3/2 voies est mise simultanément en position de blocage du canal de décharge (100) et de passage du canal de décharge (99), l'électrovanne (96) étant de même mise simultanément en position de blocage par la pression qui règne dans les circuits de fluide sous pression ainsi actionnés ainsi que de l'intérieur vers l'extérieur sur les segments annulaires circulaires (47, 48) et dans la chambre de pression postérieure (19), tandis que l'élimination de ce blocage et le retour, soutenu par les cames de freinage, de la seconde partie (17) du poussoir à sa position finale reculée, s'effectuent en mettant l'électrovanne (98) en position de blocage, en mettant simultanément l'électrovanne (101) à 3/2 voies sur la position de blocage du canal de décharge (99) et de passage du canal de décharge (100), ainsi qu'en mettant simultanément l'électrovanne (96) en position de passage, alors qu'à la fin de ce déplacement axial sous l'action de la pression qui règne dans la chambre de pression antérieure (18; 54, 55), il se produit un déplacement transversal des segments annulaires circulaires (47, 48) dans la rainure annulaire de blocage (57) sur la tige du piston (22) et, de cette façon, le blocage hydromécanique des deux parties (15, 17) du poussoir.

24. Dispositif selon l'une des revendications précédentes, caractérisé en ce que, dans la chambre de pression postérieure (19), il y a aussi un ressort de compression précontraint (28) qui agit en permanence et qui, après la suppression du blocage, que l'on a dans la position reculée, de la seconde partie (17) du poussoir, accompagne son coulissement dans la position terminale déployée en avant, en fonctionnement de freinage.

25. Dispositif selon l'une des revendications précédentes, caractérisé en ce que l'on utilise comme fluide sous pression l'huile de moteur prélevée à partir du circuit d'huile interne de moteur et réglée à une pression de par exemple 5 bar.

26. Dispositif selon l'une des revendications précédentes, caractérisé en ce que l'on utilise comme fluide sous pression une huile d'asservissement prélevée à partir du circuit hydraulique de travail de la pompe de direction assistée et réglée à une pression de par exemple 5 bar.

27. Dispositif selon la revendication 1, caractérisé par une configuration des cames de freinage (13, 14) d'un type tel qu'en fonctionnement de freinage, les soupapes d'échappement (2) s'ouvrent pour un angle de rotation de l'arbre de vilebrequin de 160° après le point mort haut, et se ferment à nouveau pour un angle de rotation de l'arbre de vilebrequin de 400° après le point mort haut, et restent de même en position ouverte sur ce parcours angulaire à une distance constante de leur position de fermeture.

28. Dispositif selon la revendication 27, caractérisé en ce que l'on donne aux cames de freinage (13, 14) une dimension en hauteur telle que la course d'ouverture des soupapes d'échappement (2) atteigne, en fonctionnement de freinage, seulement à peu près 1/6ème à 1/5ème de la course que l'on a avec la came d'échappement (11) par sa hauteur maximale.
